# EUROPÄISCHE PATENTSCHRIFT

(11) **EP 3 691 985 B1**
(45) Veröffentlichungstag und Bekanntmachung des Hinweises auf die Patenterteilung: **07.07.2021**
(21) Anmeldenummer: 18768918.7
(22) Anmeldetag: 19.09.2018
(51) Int. Cl.: B66B 19/00

(54) **VERFAHREN ZUM ERRICHTEN EINER AUFZUGSANLAGE MIT ZUNEHMENDER NUTZBARER HUBHÖHE**
METHOD FOR CONSTRUCTING A LIFT ASSEMBLY WITH INCREASING USABLE LIFTING HEIGHT
PROCÉDÉ DE CONSTRUCTION D'UN ASCENSEUR À HAUTEUR DE LEVAGE CROISSANTE

(30) Priorität: 06.10.2017 EP 17195263
(43) Veröffentlichungstag der Anmeldung: 12.08.2020
(73) Patentinhaber: Inventio AG, 6052 Hergiswil (CH)
(72) Erfinder: CHRISTEN, Lukas, 8802 Kilchberg (CH); BLÄSI, Pascal, 6210 Sursee (CH); WEBER, Stefan, 5524 Niederwil (CH); BIZZOZERO, Gabriele, CH / 6038 Gisikon (CH)
(86) Internationale Anmeldenummer: PCT/EP2018/075347
(87) Internationale Veröffentlichungsnummer: WO 2019/068469

(56) Entgegenhaltungen:
- WO-A1-2015/003965
- US-A1- 2010 018 809
- US-A1- 2011 113 720

## Beschreibung

Die vorliegende Erfindung betrifft ein Verfahren zum Errichten von mindestens zwei Aufzügen in einem sich in seiner Bauphase befindenden Gebäude, wobei die nutzbaren Hubhöhen dieser Aufzüge schrittweise an eine zunehmende Höhe des Gebäudes angepasst werden.

Anstatt mit der Installation dieser Aufzüge erst zu beginnen, wenn das sich in seiner Bauphase befindende Gebäude die Installation der Aufzüge mit deren schlussendlich vorgesehenen Hubhöhen zulässt, werden die Aufzüge bereits in einer früheren Bauphase installiert, sobald einige Stockwerke des Gebäudes und die erforderlichen Aufzugsschächte mit entsprechender Höhe erstellt sind. Die nutzbaren Hubhöhen solcher Aufzüge sind im Verlauf der Erstellung des Gebäudes an dessen momentane Gebäudehöhe anpassbar, so dass die Aufzüge mit dem Gebäude mitwachsen und bereits während der Bauphase des Gebäudes zum vertikalen Transport von Personen oder Material genutzt werden können. Dadurch können speziell für Transportaufgaben während der Bauphase vorgesehene Aufzüge - beispielsweise solche, die an der Aussenseite des Gebäudes angebracht werden - ganz oder teilweise eingespart werden.

Aus der WO2011048275 ist ein solches Aufzugsinstallationsverfahren bekannt, bei welchem ein Aufzug mit jeweils einer Aufzugsantriebsmaschine, einer Aufzugskabine und einem Gegengewicht in einem vorgesehenen Aufzugsschacht montiert wird, sobald mehrere untere Stockwerke des Gebäudes und ein dem Aufzug zugeordneter Aufzugsschacht mit entsprechender Höhe gebaut sind. Die Aufzugskabine und das Gegengewicht des Aufzugs werden an einer die Aufzugsantriebsmaschine umfassenden Antriebsplattform aufgehängt, wobei mindestens ein Tragmittel von der Aufzugskabine aus über mindestens eine Treibscheibe der Antriebsmaschine zum Gegengewicht geführt wird, und wobei die Antriebsplattform mittels einer Hebeeinrichtung auf eine nächst höhere Ebene angehoben wird, wenn die aktuelle Gebäudehöhe eine Vergrösserung der nutzbaren Hubhöhen der Aufzugsanlagen als zweckmässig erscheinen lässt. Die Führungsschienen der Aufzugsanlage werden von einer Montageplattform aus sukzessive während der Bauphase im Aufzugsschacht angebracht, so dass die Antriebsplattform zwecks Anpassung der nutzbaren Hubhöhe des Aufzugs entlang dieser Führungsschienen im Aufzugsschacht angehoben werden kann. Die Antriebsplattform kann dann auf einem gewünschten höheren Niveau mittels aus der Antriebsplattform ausfahrbarer Stützbalken auf tragenden Elementen des Aufzugsschachts abgestützt werden.

Zum Anheben der Antriebsplattform dient eine Hebeplattform, die vor einem Anheben der Antriebsplattform möglichst weit oberhalb der Antriebsplattform im Aufzugsschacht fixiert wird. Die Hebeplattform ist mit Umlenkrollen ausgerüstet, über welche Umlenkrollen Zugmittel eines auf der Antriebsplattform montierten Hebezeugs geführt werden. Mit Hilfe dieses Hebezeugs wird die Antriebsplattform gemeinsam mit mindestens der Aufzugskabine im Aufzugsschacht jeweils auf ein der aktuellen Gebäudehöhe angepasstes neues Niveau angehoben und dort abgestützt. Im Endzustand der Aufzugsanlage wird die Antriebsplattform als Maschinenraumboden der fertigen Aufzugsanlage verwendet.

Der WO2011048275 enthält jedoch keinen Hinweis auf eine Möglichkeit, in Aufzugsanlagen, in denen im selben Gebäude mehrere Aufzüge mit an eine zunehmende Höhe des Gebäudes anpassbarer nutzbarer Hubhöhe installiert werden, Vereinfachungen bzw. Kostenreduktionen zu realisieren.

Aus der US20100018809 sind eine Aufzugsanordnung und eine Sicherheitsstruktur sowie Verfahren zur Aufzugsmontage bekannt, die sich hauptsächlich auf die Verwendung und Sicherung von mindestens einer so genannten Montageplattform beziehen. Gemäss einem Ausführungsbeispiel wird die Montageplattform zum Installieren von Aufzügen verwendet, die in nebeneinanderliegenden Aufzugsschächten eines sich in seiner Bauphase befindenden Gebäudes angeordnet sind. Jeder der Aufzüge umfasst eine Antriebsplattform mit einer Antriebsmaschine, welche Antriebsmaschine die Aufzugskabine trägt und antreibt. Zum Anpassen der nutzbaren Hubhöhen der Aufzüge an eine zunehmende Höhe des Gebäudes werden unter anderem die Montageplattformen im jeweils zugeordneten Aufzugsschacht angehoben.

Der vorliegenden Erfindung liegt die Aufgabe zugrunde, ein kostensparendes Verfahren zum Errichten von Aufzugsanlagen anzugeben, die mehrere Aufzüge umfassen, deren nutzbare Hubhöhe an eine während der Bauphase zunehmende Gebäudehöhe anpassbar ist.

Die Lösung der Aufgabe besteht in einem Verfahren zum Errichten von mindestens zwei Aufzügen in einem sich in seiner Bauphase befindenden Gebäude, wobei die nutzbaren Hubhöhen dieser Aufzüge schrittweise an eine zunehmende Höhe des Gebäudes angepasst werden, wobei jeder der mindestens zwei Aufzüge in einem ihm zugeordneten Aufzugsschacht des Gebäudes angeordnet wird und eine Antriebsplattform mit einer Aufzugsantriebsmaschine umfasst, welche Aufzugsantriebsmaschine über eine Treibscheibe und mindestens ein flexibles Tragmittel eine Aufzugskabine sowie ein Gegengewicht trägt und antreibt, wobei zum Anpassen der nutzbaren Hubhöhen Hubvorgänge durchgeführt werden, bei welchen abwechselnd jeweils eine der Antriebsplattformen der mindestens zwei Aufzüge im zugeordneten Aufzugsschacht auf ein höheres Niveau angehoben und dort arretiert wird, und wobei zur Durchführung dieser Hubvorgänge eine einzige Hebeplattform verwendet wird, die temporär oberhalb der jeweils anzuhebenden Antriebsplattform im zugeordneten Aufzugsschacht fixiert wird und eine Tragkonstruktion bildet, über welche die zum Anheben der Antriebsplattform erforderliche Hubkraft auf tragende Elemente des Aufzugsschachts übertragen wird.

Die Erfindung beruht demnach auf dem Gedanken, bei einer Aufzugsanlage mit mehreren Aufzügen, deren nutzbare Hubhöhen durch schrittweises Anheben der Antriebsplattform angepasst werden, auf die Bereitstellung von mehreren Hebeplattformen zu verzichten, indem eine einzige Hebeplattform jeweils in eine Position oberhalb der jeweils anzuhebenden Antriebsplattform - bzw. oberhalb des dieser Antriebsplattform zugeordneten Aufzugsschachts - verschoben wird. Ein solcher Transfer der Hebeplattform kann jeweils vor oder nach einem Anheben der Hebeplattform auf ein neues, höheres Gebäudeniveau erfolgen. Da zum Anheben einer Antriebsplattform mit Aufzugskabine, Gegengewicht und Aufzugstragmitteln jeweils eine sehr stabile Hebeplattform mit einer verstellbaren Abstützvorrichtung und mit mindestens einem Antriebsplattformhubwerk erforderlich ist, haben das erfindungsgemässe Verfahren bzw. die erfindungsgemässe Aufzugsanlage den Vorteil, dass mit ihrer Anwendung erhebliche Kosteneinsparungen realisierbar sind.

Unter dem Begriff "Aufzugsschacht" soll im vorliegenden Dokument ein Raum in einem sich in seiner Bauphase befindenden Gebäude verstanden werden, dessen Höhe entsprechend dem Baufortschritt zunimmt, wobei der Raum so dimensioniert und ausgestaltet ist, dass sich in dem Raum eine Aufzugskabine und ein Gegengewicht von jeweils einem Aufzug entlang von vertikalen Fahrbahnen aufwärts und abwärts bewegen können. Ein solcher Aufzugsschacht kann ein von Schachtwänden umschlossener Einzelschacht sein. Er kann aber auch Teil eines zusammenhängenden Raums sein, in welchem Teil jeweils die Fahrbahnen einer Aufzugskabine und eines Gegengewichts von jeweils einem der mindestens zwei parallel zueinander angeordneten Aufzügen angeordnet sind, wobei zwischen den Fahrbahnen von benachbarten Aufzügen keine Schachtwand, jedoch üblicherweise Stahlträger für die Befestigung von Aufzugskomponenten vorhanden sind.

Unter dem Begriff "Zugmittel" ist im vorliegenden Dokument jedes zum Übertragen von Zugkräften geeignete, längliche und biegeschlaffe Bauelement zu verstehen, beispielsweise Drahtseile, Riemen oder Ketten.

Unter dem Begriff "Transfer" ist im Folgenden ein Transport einer Hebeplattform aus einem die Hebeplattform abgebenden Aufzugsschacht in einen die Hebeplattform empfangenden Aufzugsschacht zu verstehen, welcher Transport üblicherweise ein Anheben im abgebenden Aufzugsschacht, eine Seitwärtsverschiebung zwischen beiden Aufzugsschächten sowie ein Absenken oder ein Anheben im empfangenden Aufzugsschacht umfasst.

Gemäss einer vorteilhaften Ausführungsform der Erfindung wird zum Anheben der Antriebsplattformen ein Antriebsplattformhubwerk mit einem Antriebsplattformzugmittel auf der Hebeplattform installiert, wobei zur Durchführung eines Hubvorgangs das Antriebsplattformzugmittel an die jeweils anzuhebende Antriebsplattform gekoppelt wird. Die Anordnung des Antriebsplattformhubwerks auf der einzigen Hebeplattform hat den Vorteil, dass zum Anheben der Antriebsplattformen der mindestens zwei Aufzüge nur ein einziges Antriebsplattformhubwerk erforderlich ist.

Bei einer weiteren möglichen Ausführungsform der Erfindung wird zum Anheben der Antriebsplattformen auf jeder der Antriebsplattformen je ein Antriebsplattformhubwerk mit einem Antriebsplattformzugmittel installiert, wobei zur Durchführung eines Hubvorgangs jeweils das Antriebsplattformzugmittel des Antriebsplattformhubwerks der anzuhebenden Antriebsplattform an die oberhalb dieser Antriebsplattform positionierte Hebeplattform gekoppelt wird.
Diese Ausführungsform hat den Vorteil, dass die temporär oberhalb der jeweils anzuhebenden Antriebsplattform im Aufzugsschacht zu fixierende einzige Hebeplattform insgesamt leichter und damit einfacher verschiebbar wird.

Bei einer weiteren möglichen Ausführungsform der Erfindung wird zum abwechselnden Anheben der mindestens zwei Antriebsplattformen ein Transfer der Hebeplattform zwischen den Aufzugsschächten der betroffenen mindestens zwei Aufzüge durchgeführt, wozu die Hebeplattform an einem durch ein erstes Hebeplattformhubwerk angetriebenen ersten Hebeplattformzugmittel sowie an einem durch ein zweites Hebeplattformhubwerk angetriebenen zweiten Hebeplattformzugmittel aufgehängt wird und der Transfer der Hebeplattform durch koordinierte Betätigung der beiden Hebeplattformhubwerke bewirkt wird.
Diese Ausführungsform hat den Vorteil, dass der Transfer der Hebeplattform besonders einfach und kostengünstig realisierbar ist, da als Hebeplattformhubwerke verwendbare Seilzugvorrichtungen bei Aufzugsmontagen üblicherweise zur Anwendung gelangen und für den Verschiebevorgang keine zusätzlichen Hilfseinrichtungen - wie beispielsweise Horizontalführungen - montiert werden müssen.

Bei einer weiteren möglichen Ausführungsform der Erfindung wird zum Durchführen des Transfers der Hebeplattform das erste Hebeplattformzugmittel von einem auf der Hebeplattform installierten ersten Hebeplattformhubwerk aus über einen in etwa oberhalb des Schwerpunkts der Hebeplattform an dieser angeordneten ersten Umlenkkörper zu einer ersten Aufhängestelle geführt, die oberhalb der Hebeplattform etwa im Querschnittszentrum des die Hebeplattform abgebenden Aufzugsschachts auf diesem Aufzugsschacht abgestützt ist, und das zweite Hebeplattformzugmittel wird von dem ebenfalls auf der Hebeplattform installierten zweiten Hebeplattformhubwerk aus über einen in etwa oberhalb des Schwerpunkts der Hebeplattform an dieser angeordneten zweiten Umlenkkörper zu einer zweiten Aufhängestelle geführt, die oberhalb der Hebeplattform etwa im Querschnittszentrum des die Hebeplattform empfangenden Aufzugsschachts auf diesem Aufzugsschacht abgestützt ist.
Mit dieser Anordnung der Hebeplattformzugmittel kann auf eine einfache Weise der Transfer der Hebeplattform von einer Position oberhalb des die Hebeplattform abgebenden Aufzugsschachts zu einer Position oberhalb des die Hebeplattform empfangenden Aufzugsschachts realisiert werden.

Bei einer weiteren möglichen Ausführungsform der Erfindung werden das erste Hebeplattformzugmittel an der ersten Aufhängestelle und das zweite Hebeplattformzugmittel an der zweiten Aufhängestelle fixiert, oder das erste Hebeplattformzugmittel wird über eine an der ersten Aufhängestelle angeordnete erste Hebeplattformzugmittel-Umlenkrolle und das zweite Hebeplattformzugmittel wird über eine an der zweiten Aufhängestelle angeordnete zweite Hebeplattformzugmittel-Umlenkrolle zur Hebeplattform zurückgeführt und dort fixiert.
Diese beiden Varianten der Anordnung der Hebeplattformzugmittel, nach denen entweder eine 1:1-Aufhängung oder eine 2:1 -Aufhängung der Hebeplattform gebildet wird, ermöglichen entweder einen etwas schnelleren Transfer einer relativ leichten Hebeplattform oder einen etwas langsameren Transfer einer relativ schweren Hebeplattform.

Bei einer weiteren möglichen Ausführungsform der Erfindung wird zum Transferieren der Hebeplattform vom die Hebeplattform abgebenden Aufzugsschacht zum die Hebeplattform empfangenden Aufzugsschacht in einem ersten Schritt durch Hereinziehen des ersten Hebeplattformzugmittels in das erste Hebeplattformhubwerk die Hebeplattform von deren Stützstellen abgehoben, und in einem zweiten Schritt wird durch Hereinziehen des zweiten Hebeplattformzugmittels in das zweite Hebeplattformhubwerk die Hebeplattform um die erste Aufhängestelle als Schwenkzentrum bis etwa ins Querschnittszentrum des die Hebeplattform empfangenden Aufzugsschachts geschwenkt, und in einem dritten Schritt wird die Hebeplattform durch Hereinziehen oder Hinauslassen von mindestens dem zweiten Hebeplattformzugmittel in das zweite bzw. aus dem zweiten Hebeplattformhubwerk auf die für sie vorgesehene Vertikalposition in dem die Hebeplattform empfangenden Aufzugsschacht gebracht.
Dieser Ablauf des mit Hilfe der beiden Hebeplattformhubwerke durchgeführten Transfers der Hebeplattform ist besonders einfach und erfordert einen relativ geringen Zeitaufwand.

Bei einer weiteren möglichen Ausführungsform der Erfindung wird zum Transferieren der Hebeplattform vom die Hebeplattform abgebenden Aufzugsschacht zum die Hebeplattform empfangenden Aufzugsschacht in einem ersten Schritt durch Hereinziehen des ersten Hebeplattformzugmittels in das erste Hebeplattformhubwerk die Hebeplattform vertikal angehoben, wobei oder wonach das zweite Hebeplattformzugmittel durch Hereinziehen in das zweite Hebeplattformhubwerk im Wesentlichen straff gehalten bzw. gestrafft wird, und in einem zweiten Schritt wird durch Hinauslassen des ersten Hebeplattformzugmittels aus dem ersten Hebeplattformhubwerk die Hebeplattform um die zweite Aufhängestelle als Schwenkzentrum bis etwa ins Querschnittszentrum des die Hebeplattform empfangenden Aufzugsschachts geschwenkt, und in einem dritten Schritt wird die Hebeplattform durch Hereinziehen oder Hinauslassen von mindestens dem zweiten Hebeplattformzugmittel in das zweite bzw. aus dem zweiten Hebeplattformhubwerk auf die für sie vorgesehene Vertikalposition in dem die Hebeplattform empfangenden Aufzugsschacht gebracht.

Bei einer weiteren möglichen Ausführungsform der Erfindung wird zum Transferieren der Hebeplattform vom die Hebeplattform abgebenden Aufzugsschacht zum die Hebeplattform empfangenden Aufzugsschacht die Hebeplattform in einem ersten Schritt durch Hereinziehen des ersten Hebeplattformzugmittels in das erste Hebeplattformhubwerk vertikal angehoben. In einem zweiten Schritt wird die Hebeplattform durch Hereinziehen des zweiten Hebeplattformzugmittels in das zweite Hebeplattformhubwerk um die erste Aufhängestelle als Schwenkzentrum bis etwa zur Mitte zwischen den genannten Aufzugsschächten geschwenkt. In einem dritten Schritt wird die Hebeplattform durch Hinauslassen des ersten Hebeplattformzugmittels aus dem ersten Hebeplattformhubwerk um die zweite Aufhängestelle als Schwenkzentrum bis etwa ins Querschnittszentrum des die Hebeplattform empfangenden Aufzugsschachts geschwenkt, und in einem vierten Schritt wird die Hebeplattform durch Hereinziehen oder Hinauslassen von mindestens dem zweiten Hebeplattformzugmittel in das zweite bzw. aus dem zweiten Hebeplattformhubwerk in Vertikalrichtung auf ihre vorgesehene Vertikalposition in dem die Hebeplattform empfangenden Aufzugsschacht gebracht.
Bei diesem Ablauf des mit Hilfe der beiden Hebeplattformhubwerke durchgeführten Transfers der Hebeplattform resultiert eine Seitwärtsverschiebung mit erheblich geringeren Vertikalkomponenten, und der Transfer kann mit kürzeren Hebeplattformzugmitteln durchgeführt werden.

Bei einer weiteren möglichen Ausführungsform der Erfindung werden während der einen Teil des Transfers bildenden Seitwärtsverschiebung der Hebeplattform die beiden Hebeplattformhubwerke mehrmals abwechselnd betätigt, um eine annähernd geradlinige Seitwärtsverschiebung der Hebeplattform zu bewirken.

Bei einer weiteren möglichen Ausführungsform der Erfindung werden die Aufhängestellen, an welchen die ersten und zweiten Hebeplattformzugmittel fixiert oder umgelenkt werden, an mindestens einer Schutzplattform angeordnet, die vertikal verschiebbar im Bereich der sich während der Bauphase nach oben verschiebenden oberen Enden der mindestens zwei Aufzugsschächte temporär installiert und abgestützt wird. Diese Anbringung der Aufhängestellen der Hebeplattformzugmittel im Bereich der mindestens zwei Aufzugsschächte hat den Vorteil, dass sie mit nur geringem Aufwand realisierbar ist, weil beim Installieren von Aufzügen, deren nutzbare Hubhöhen schrittweise an eine zunehmende Höhe des Gebäudes angepasst werden, solche Schutzplattformen in jedem der Aufzugsschächte ohnehin zwingend vorhanden sein müssen.

Bei einer weiteren möglichen Ausführungsform der Erfindung wird als Absturzsicherung für die Hebeplattform während des Vorgangs des Transfers mindestens ein Sicherungszugmittel montiert, das einerseits an der Hebeplattform fixiert wird, von der Hebeplattform aus zu einer im Bereich einer der Aufhängestellen für die Hebeplattformzugmittel befestigten Sicherungszugmittel-Umlenkrolle und anschliessend zurück zur Hebeplattform und durch eine auf der Hebeplattform befestigte Zugmittelfangvorrichtung geführt wird, welche Zugmittelfangvorrichtung das Sicherungszugmittel und damit ein Absinken der Hebeplattform blockiert, wenn eine Geschwindigkeit, mit der sich das Sicherungszugmittel durch die Fangeinrichtung bewegt, ein bestimmtes Limit überschreitet.
Mit einer solchen Absturzsicherung kann das Risiko von Personenschäden und Materialschäden beim Transfer der Hebeplattform erheblich reduziert werden, wobei dank der Führung des Sicherungszugmittels über eine Sicherungszugmittel-Umlenkrolle die allenfalls auftretende Belastung des Zugmittels und der der Zugmittelfangvorrichtung vorteilhafterweise halbiert wird.

Bei einer weiteren möglichen Ausführungsform der Erfindung wird vor einer Durchführung eines der Hubvorgänge, bei denen abwechselnd jeweils eine der Antriebsplattformen der mindestens zwei Aufzüge auf ein höheres Niveau angehoben wird, ein entsprechendes Anheben der Hebeplattform innerhalb eines der mindestens zwei Aufzugsschächte durch mindestens eines der Hebeplattformhubwerke mit dem zugeordneten, zu einer Aufhängestelle geführten Hebeplattformzugmittel durchgeführt. Dadurch wird erreicht, dass zwischen der Hebeplattform und der anzuhebenden Antriebsplattform eine ausreichende Distanz vorhanden ist, um den Hubvorgang, bei welchem die Antriebsplattform um eine vorgesehene Hubdistanz angehoben wird, realisieren zu können.

Bei einer weiteren möglichen Ausführungsform der Erfindung wird seitlich an der Hebeplattform mindestens ein stossdämpfendes Element in Form einer elastischen Rolle oder eines Elastikpuffers montiert.
Damit wird verhindert, dass bei einer Seitwärtsverschiebung oder bei einem Anheben der Hebeplattform ein Aufprall der Hebeplattform gegen Elemente eines Aufzugsschachts zu Beschädigungen führt.

Bei einer weiteren möglichen Ausführungsform der Erfindung wird zum abwechselnden Anheben der mindestens zwei Antriebsplattformen ein Transfer der Hebeplattform von einem der mindestens zwei Aufzugsschächte zu einem anderen der mindestens zwei Aufzugsschächte durchgeführt, wobei die Hebeplattform entlang einer für diesen Transfer temporär installierten, im Wesentlichen horizontal angeordneten Fahrbahn verschoben wird.
Ein solcher Transfer erfordert zwar etwas Mehraufwand für die Installation der horizontal angeordneten Fahrbahn, ist jedoch eine geeignete Alternativmethode für eine Situation, in welcher die Methode des Transfers mit einer Seitwärtsverschiebung durch Schwenken der Hebeplattform an vertikal angeordneten Hebeplattformzugmitteln nicht ausführbar ist.

Bei einer weiteren möglichen Ausführungsform der Erfindung wird als Antrieb zum Seitwärtsverschieben der Hebeplattform entlang der horizontal angeordneten Fahrbahn das auf der Hebeplattform installierte Antriebsplattformhubwerk oder ein zum Anheben der Hebeplattform dienendes Hebeplattformhubwerk verwendet, wobei das Zugmittel des Antriebsplattformhubwerks bzw. des Hebeplattformhubwerks so angeordnet wird, dass es sich im Wesentlichen horizontal von dem jeweiligen Hubwerk aus bis zu einem im Bereich des die Hebeplattform empfangenden Aufzugsschachts vorhandenen Befestigungspunkt erstreckt.

Bei Verwendung des Hebeplattformhubwerks müsste nach dem Anheben der Hebeplattform die Hebeplattform an ein Verschiebefahrwerk gekoppelt werden, um das Hebeplattformzugmittel für die Seitwärtsverschiebung frei machen zu können.
Diese Ausführungsform hat den Vorteil, dass das Seitwärtsverschieben der Hebeplattform entlang einer horizontal angeordneten Fahrbahn keine zusätzliche Antriebseinrichtung erfordert.

Im Folgenden sind Ausführungsbeispiele der Erfindung anhand der beigefügten Zeichnungen erläutert. Dabei sind bei allen Fig. gleichwirkende Komponenten mit gleichen Bezugszeichen bezeichnet.
- Fig. 1: zeigt eine zur Anwendung des erfindungsgemässen Verfahrens geeignete Aufzugsanlage mit drei einer zunehmenden Gebäudehöhe anpassbaren Aufzügen.
- Fig. 2: zeigt im Wesentlichen einen vergrösserten Ausschnitt aus der Darstellung der Aufzugsanlage gemäss Fig. 1, mit anderer Anordnung des Antriebsplattformhubwerks und mit einer ersten Ausführungsform des Verfahrens zum Transferieren der Hebeplattform von einem die Hebeplattform abgebenden Aufzugsschacht zu einem die Hebeplattform empfangenden Aufzugsschacht.
- Fig. 3 - 6: zeigen im Wesentlichen vergrösserte Ausschnitte aus der Darstellung der Aufzugsanlage gemäss Fig. 1, mit jeweils einer weiteren Ausführungsform des Verfahrens zum Transferieren der Hebeplattform.

Fig. 1 zeigt in einem schematischen Aufriss eine Aufzugsanlage 1, die drei in einer Reihe nebeneinander in einem Gebäude 2 angeordnete Aufzüge 3.1, 3.2, 3.3 umfasst. Das Gebäude 2 befindet sich in seiner Bauphase, und die drei Aufzüge 3.1, 3.2, 3.3 sind so konzipiert, dass ihre nutzbaren Hubhöhen an eine zunehmende Höhe des Gebäudes 2 angepasst werden können, indem eine jeweils einem der Aufzüge zugeordnete, einen temporären Maschinenraum bildende Antriebsplattform 5 anhebbar ausgebildet ist. Jeder der drei Aufzüge 3.1, 3.2, 3.3 ist in einem zugeordneten Aufzugsschacht 6.1, 6.2, 6.3 angeordnet. Jeder der Aufzugsschächte 6.1, 6.2, 6.3 kann durch vier vertikale Schachtwände 7 umschlossen sein, oder er kann Teil eines gemeinsamen Schachtraums sein, wobei die Aufzugsschächte 6.1, 6.2, 6.3 üblicherweise durch Stahlträger 8 voneinander abgegrenzt sind, an denen zumindest Führungsschienen für Aufzugskabinen 9 und Gegengewichte 10 befestigt werden. Dargestellt ist eine Situation, in der die Antriebsplattformen 5 von zwei der drei Aufzüge 3.1, 3.2, 3.3 noch auf einem einer früheren Gebäudehöhe entsprechenden, tieferen Niveau positioniert sind, und in der die Antriebsplattform 5 des dritten Aufzugs bereits auf ein der aktuellen Gebäudehöhe angepasstes höheres Niveau angehoben und dort arretiert wurde.

Jeder der drei Aufzüge 3.1, 3.2, 3.3 umfasst eine entlang des zugeordneten Aufzugsschachts 6.1, 6.2, 6.3 vertikal verschiebbare, mit einem Schutzdach 11 versehene Antriebsplattform 5, die als Support für eine mit einer Treibscheibe 13 versehene Aufzugsantriebsmaschine 14 dient. Des Weiteren umfasst jeder der Aufzüge 3.1, 3.2, 3.3 eine Aufzugskabine 9 und ein Gegengewicht 10, die durch die Aufzugsantriebsmaschine 14 über die Treibscheibe 13 und mindestens ein Tragmittel 15 getragen und entlang von hier nicht dargestellten Führungsschienen angetrieben werden. Ein erstes Trum 15.1 des Tragmittels 15 ist von der Treibscheibe 13 der Aufzugsantriebsmaschine 14 aus über eine an der Antriebsplattform 5 angeordnete Ablenkrolle 16 zu einer Kabinentragrolle 19 an der Aufzugskabine 9 und anschliessend zu einem ersten Fixpunkt 20 an der Antriebsplattform 5 geführt, und ein zweites Trum 15.2 des Tragmittels 15 ist von der Treibscheibe 13 aus zu einer Gegengewichtstragrolle 21 am Gegengewicht 10 und anschliessend zu einem zweiten Fixpunkt 22 an der Antriebsplattform 5 geführt. Nach dem zweiten Fixpunkt 22, der als lösbare Tragmittelklemme ausgeführt ist, wird das zweite Trum 15.2 des Tragmittels 15 um eine auf der Antriebsplattform 5 angeordnete Umlenkrolle 23 und anschliessend abwärts zu einem Tragmittelspeicher 24 geführt. Aus diesem Tragmittelspeicher 24 kann bei einer Anpassung der nutzbaren Hubhöhe eines Aufzugs an eine zunehmende Höhe des Gebäudes 2 - d. h. beim Anheben der Antriebsplattform 5 - die zusätzlich erforderliche Menge Tragmittel zugeführt werden, wobei vor dem Anheben der Antriebsplattform die Aufzugskabine 9 an die Antriebsplattform gekoppelt, das Gegengewicht 10 im Bereich des unteren Endes des Aufzugsschachts abgestützt und die den zweiten Fixpunkt 22 bildende Tragmittelklemme gelöst werden. Damit die Antriebsplattformen 5 der drei Aufzüge 3.1, 3.2, 3.3 angehoben und auf höheren Niveaus wieder in ihrem Aufzugsschacht 6 arretiert werden können, umfasst jede der drei Antriebsplattformen 5 Abstützvorrichtungen 25 mit ein- und ausfahrbaren Stützbalken 26, über welche Abstützvorrichtungen die Antriebsplattformen auf Stützstellen 27 abstützbar sind. Solche Stützstellen werden beispielsweise durch Schachtwandnischen 28 oder durch zwischen den Aufzugsschächten angeordnete Stahlträger 8 gebildet.

Zur Durchführung der Hubvorgänge, bei welchen abwechselnd jeweils eine der Antriebsplattformen 5 der drei Aufzüge entlang ihres jeweiligen Aufzugsschachts 6 auf ein höheres Niveau angehoben und dort arretiert wird, dient eine einzige Hebeplattform 30, die temporär im Aufzugsschacht oberhalb der jeweils anzuhebenden Antriebsplattform 5 fixiert wird. Zum Fixieren bzw. zum Arretieren der Hebeplattform 30 in einem der Aufzugsschächte 6.1, 6.2, 6.3 ist im vorliegenden Beispiel auch die Hebeplattform 30 mit Abstützvorrichtungen 31 ausgerüstet, die ein- und ausfahrbaren Stützbalken 32 umfassen. Über diese Abstützvorrichtungen 31 ist auch die Hebeplattform 30 auf den Stützstellen 27 abstützbar, die durch Schachtwandnischen 28 oder durch in den Aufzugsschächten angeordnete Stahlträger 8 gebildet werden. Die Hebeplattform 30 bildet eine ausreichend stabile Tragkonstruktion, über welche die Hubkraft, die zum Anheben der üblicherweise mehrere Tausend Kilogramm schweren Antriebsplattform 5 erforderlich ist, auf durch tragende Elemente des Aufzugsschachts 6 gebildete Stützstellen 27 übertragen werden kann. Auf der Hebeplattform 30 ist vorteilhafterweise ein Antriebsplattformhubwerk 33 mit einem Antriebsplattformzugmittel 34 installiert, wobei zur Durchführung eines Hubvorgangs, bei dem die zugeordnete Antriebsplattform angehoben wird, das Antriebsplattformzugmittel 34 an die jeweils anzuhebende Antriebsplattform 5 gekoppelt wird.

Bei einer alternativen Ausführungsform des Installationsverfahrens kann auf jeder der Antriebsplattformen 5 ein Antriebsplattformhubwerk 33 mit einem Antriebsplattformzugmittel 34 montiert sein, wobei zum Anheben einer der Antriebsplattform das Antriebsplattformzugmittel des Antriebsplattformhubwerks der anzuhebenden Antriebsplattform an die jeweils oberhalb dieser Antriebsplattform positionierte Hebeplattform gekoppelt wird. Diese Ausführungsform ist in Fig. 2 dargestellt und im Zusammenhang mit Fig. 2 erläutert.

Damit bei allen drei Aufzügen 3.1, 3.2, 3.3 die zwecks Anpassung an eine aktuelle Gebäudehöhe erforderlichen Hubvorgänge zum Anheben der Antriebsplattformen 5 durchgeführt werden können, wird - wie aus Fig. 1 erkennbar - die einzige Hebeplattform 30 jeweils von dem die Hebeplattform abgebenden Aufzugsschacht durch mindestens eine Seitwärtsverschiebung in den die Hebeplattform empfangenden Aufzugsschacht transferiert. Dort wird die Hebeplattform 30 entweder auf bisherigem Niveau oberhalb der im empfangenden Aufzugsschacht vorhandenen Antriebsplattform 5 auf dem Aufzugsschacht abgestützt oder auf ein der aktuellen Gebäudehöhe angepasstes neues Niveau angehoben und dort abgestützt. Die zum Anheben und Seitwärtsverschieben der Hebeplattform erforderlichen Einrichtungen sowie unterschiedliche Ausführungsformen des Transfers bzw. der Seitwärtsverschiebung sind im Folgenden anhand der Fig. 2 bis 6 näher erläutert.

Fig. 2 zeigt im Wesentlichen einen vergrösserten Ausschnitt aus der Aufzugsanlage gemäss Fig. 1. Im Unterschied zu Fig. 1 weist die Hebeplattform 30 hier jedoch kein Antriebsplattformhubwerk auf, sondern zum Anheben aller Antriebsplattformen 5 ist auf jeder der Antriebsplattformen 5 ein Antriebsplattformhubwerk 33 mit zugeordnetem Antriebsplattformzugmittel 34 montiert, wobei zur Durchführung eines Hubvorgangs jeweils das Antriebsplattformzugmittel 34 des Antriebsplattformhubwerks 33 der anzuhebenden Antriebsplattform 5 an die oberhalb dieser Antriebsplattform positionierte Hebeplattform 30 gekoppelt wird.

Fig. 2 dient hauptsächlich der Veranschaulichung der Wirkungsweise einer ersten Ausführungsform des Verfahrens zum Transferieren der Hebeplattform 30 aus einem der Aufzugsschächte 6.1, 6.2, (6.3) in einen anderen Aufzugsschacht. Auf der Hebeplattform 30 sind zwei - im Folgenden als erstes und zweites Hebeplattformhubwerk 36, 37 bezeichnete - Seilzugvorrichtungen fixiert. Das erste Hebeplattformhubwerk 36 wirkt mit einem ersten Hebeplattformzugmittel 38 zusammen, und das zweite Hebeplattformhubwerk 37 wirkt mit einem zweiten Hebeplattformzugmittel 39 zusammen, um die Hebeplattform durch koordiniertes Betätigen der Hebeplattformhubwerke anheben und seitwärts verschieben zu können. Die Hebeplattformhubwerke 36, 37 sind vorzugsweise durch Elektromotoren angetrieben. Unterhalb der Hebeplattformhubwerke 36, 37 ist ein Auffangbehälter 43 an der Hebeplattform 30 angebracht. In diesem Auffangbehälter werden die losen Abschnitte der Hebeplattformzugmittel 38, 39 aufgefangen, die beim Hereinziehen der tragenden Abschnitte der Hebeplattformzugmittel in die Hebeplattformhubwerke 36, 37 aus den Hebeplattformhubwerken ausgestossen werden.

Das erste Hebeplattformzugmittel 38 ist vom ersten Hebeplattformhubwerk 36 aus zu einer ersten Aufhängestelle 40 geführt und dort befestigt. Diese erste Aufhängestelle 40 ist oberhalb der Ausgangsposition der Hebeplattform 30 im Bereich des Querschnittszentrums des die Hebeplattform abgebenden Aufzugsschachts auf diesem Aufzugsschacht abgestützt. Das zweite Hebeplattformzugmittel 39 ist vom zweiten Hebeplattformhubwerk 37 aus zu einer zweiten Aufhängestelle 41 geführt und dort ebenfalls befestigt. Diese zweite Aufhängestelle 41 ist in etwa derselben Höhe wie die erste Aufhängestelle 40 oberhalb der Hebeplattform 30 im Bereich des Querschnittszentrums des die Hebeplattform 30 empfangenden Aufzugsschachts auf diesem Aufzugsschacht abgestützt. Oberhalb von jedem der beiden Hebeplattformhubwerke 36, 37 ist je ein Umlenkkörper 50 an der Hebeplattform 30 montiert. Diese vorzugsweise als Rollen ausgebildeten Umlenkkörper 50 haben die Aufgabe, die während des Transfers der Hebeplattform in variablen Richtungen zur jeweiligen Aufhängestelle abgelenkten Hebeplattformzugmittel 38, 39 in korrekter Richtung zu den Hebeplattformhubwerken zu führen. Als Abstützung für die Aufhängestellen 40, 41 dient vorzugsweise mindestens eine eine Schutzplattform 45 bildende, vertikal verschiebbare Tragstruktur, die im Bereich der sich während der Bauphase nach oben verschiebenden oberen Enden der mindestens zwei Aufzugsschächte 6.1, 6.2 temporär installiert und abgestützt wird. Eine solche Schutzplattform 45 muss zum Schutz des Montagepersonals vor herunterfallenden Gegenständen ohnehin vorhanden sein.

Zum Transferieren der Hebeplattform 30 vom die Hebeplattform abgebenden Aufzugsschacht 6.1 zu dem hier die Hebeplattform empfangenden Aufzugsschacht 6.2 wird in einem ersten Schritt durch Hereinziehen des ersten Hebeplattformzugmittels 38 in das erste Hebeplattformhubwerk 36 die Hebeplattform 30 von ihren Stützstellen 27 abgehoben. In einem zweiten Schritt wird durch Hereinziehen des zweiten Hebeplattformzugmittels 39 in das zweite Hebeplattformhubwerk 37 die Hebeplattform um die erste Aufhängestelle 40 als Schwenkzentrum bis etwa ins Querschnittszentrum des die Hebeplattform 30 empfangenden Aufzugsschachts 6.2 geschwenkt, und in einem dritten Schritt wird die Hebeplattform durch Hereinziehen oder Hinauslassen von mindestens dem zweiten Hebeplattformzugmittel in das zweite bzw. aus dem zweiten Hebeplattformhubwerk auf die für sie vorgesehene Vertikalposition in dem die Hebeplattform empfangenden Aufzugsschacht 6.2 gebracht. Der Pfeil 53 markiert den Winkel, um die das erste Hebeplattformzugmittel 38, und der Pfeil 56 markiert den Winkel, um den das zweite Hebeplattformzugmittel 39 im Verlauf der einen Teil des Transfers bildenden Seitwärtsverschiebung geschwenkt werden. Die Pfeile 57 markieren den Weg der der Hebeplattform 30 während ihrer Seitwärtsverschiebung. Der Pfeil 55 markiert den Winkel, um den das zweite Hebeplattformzugmittel 39 infolge des Anhebens de Hebeplattform im ersten Schritt geschwenkt wird, und der Pfeil 54 markiert den Winkel, um den das erste Hebeplattformzugmittel 38 infolge des dargestellten Absenkens der Hebeplattform im dritten Schritt geschwenkt wird.
Nachdem die Hebeplattform in dem sie empfangenden Aufzugsschacht 6.2 abgestützt und gesichert ist, kann sie zum Anheben der im genannten Aufzugsschacht 6.2 - momentan noch auf einem tieferen Niveau positionierten und daher in Fig. 2 nicht sichtbaren - Antriebsplattform verwendet werden. Eine solcher Transfer der Hebeplattform 30 kann jeweils vor oder nach einem Anheben der Hebeplattform auf ein neues, höheres Gebäudeniveau erfolgen. Durch Wiederholen des beschriebenen Transfers lässt sich die Hebeplattform 30 auch zwischen Aufzugsschächten 6.1, 6.2, 6.3 verschieben, zwischen welchen mindestens ein weiterer Aufzugsschacht angeordnet ist.

Fig. 3 zeigt im Wesentlichen ebenfalls einen vergrösserten Ausschnitt aus der Aufzugsanlage gemäss Fig. 1. Sie dient der Veranschaulichung der Wirkungsweise einer weiteren Ausführungsform des Verfahrens zum Transferieren der Hebeplattform 30 aus einem der Aufzugsschächte 6.1, 6.2, (6.3) in einen anderen Aufzugsschacht. Im Unterschied zur Darstellung in Fig. 2 ist hier ein Antriebsplattformhubwerk 63 mit zugeordnetem Antriebsplattformzugmittel 34 auf der Hebeplattform 30 montiert und dient zum Anheben der Antriebsplattformen 5 von mindestens zwei Aufzügen auf ein höheres Niveau. Zum Anheben einer der Antriebsplattformen 5 wird jeweils die Hebeplattform 30 oberhalb der anzuhebenden Antriebsplattform 5 im zugeordneten Aufzugsschacht positioniert und abgestützt, wonach das Antriebsplattformzugmittel 34 des an der Hebeplattform 30 montierten Antriebsplattformhubwerks 63 an die anzuhebende Antriebsplattform 5 gekoppelt wird.

Auch bei der Ausführungsform gemäss Fig. 3 sind auf der Hebeplattform 30 zwei vorzugsweise durch Elektromotoren angetriebene, als erstes und zweites Hebeplattformhubwerk 36, 37 bezeichnete Seilzugvorrichtungen fixiert. Das erste Hebeplattformhubwerk 36 wirkt mit einem ersten Hebeplattformzugmittel 38 zusammen, und das zweite Hebeplattformhubwerk 37 wirkt mit einem zweiten Hebeplattformzugmittel 39 zusammen, um die Hebeplattform durch koordiniertes Betätigen der Hebeplattformhubwerke anheben und seitwärts verschieben zu können. Unterhalb der Hebeplattformhubwerke 36, 37 ist auch bei der hier vorliegenden Ausführungsform ein Auffangbehälter 43 an der Hebeplattform 30 angebracht. In diesem Auffangbehälter werden die losen Abschnitte der Hebeplattformzugmittel 38, 39 aufgefangen, die beim Hereinziehen der tragenden Abschnitte der Hebeplattformzugmittel in die Hebeplattformhubwerke 36, 37 aus den Hebeplattformhubwerken ausgestossen werden.

Das erste Hebeplattformzugmittel 38 ist vom ersten Hebeplattformhubwerk 36 aus zu einer ersten Aufhängestelle 40 geführt und dort befestigt, wobei diese erste Aufhängestelle 40 oberhalb der Ausgangsposition der Hebeplattform 30 im Bereich des Querschnittszentrums des die Hebeplattform abgebenden Aufzugsschachts auf diesem Aufzugsschacht abgestützt ist. Das zweite Hebeplattformzugmittel 39 ist vom zweiten Hebeplattformhubwerk 37 aus zu einer zweiten Aufhängestelle 41 geführt und dort ebenfalls befestigt, wobei diese zweite Aufhängestelle 41 in etwa derselben Höhe wie die erste Aufhängestelle 40 oberhalb der Hebeplattform 30 im Bereich des Querschnittszentrums des die Hebeplattform 30 empfangenden Aufzugsschachts auf diesem Aufzugsschacht abgestützt ist. Auch bei der hier beschriebenen Ausführungsform ist oberhalb von jedem der beiden Hebeplattformhubwerke 36, 37 je ein vorzugsweise als Rolle ausgebildeter Umlenkkörper 50 an der Hebeplattform 30 montiert. Diese Umlenkkörper 50 haben die Aufgabe, die während des Transfers der Hebeplattform in variablen Richtungen zur jeweiligen Aufhängestelle abgelenkten Hebeplattformzugmittel 38, 39 in korrekter Richtung zu den Hebeplattformhubwerken zu führen. Als Abstützung für die Aufhängestellen 40, 41 dient auch hier vorzugsweise mindestens eine Schutzplattform 45, die als vertikal verschiebbare Tragstruktur ausgebildet ist. Diese auch zum Schutz des Montagepersonals vor herunterfallenden Gegenständen zwingend erforderliche Schutzplattform wird vorzugsweise im Bereich der sich während der Bauphase nach oben verschiebenden oberen Enden der mindestens zwei Aufzugsschächte 6.1, 6.2 temporär installiert und abgestützt.

Zum Transferieren der Hebeplattform 30 vom die Hebeplattform abgebenden Aufzugsschacht 6.1 zu dem hier die Hebeplattform empfangenden Aufzugsschacht 6.2 wird in einem ersten Schritt durch Hereinziehen des ersten Hebeplattformzugmittels 38 in das erste Hebeplattformhubwerk 36 die Hebeplattform 30 von ihren Stützstellen 27 abgehoben. Dabei bzw. danach wird das zweite Hebeplattformzugmittel 39 durch Hereinziehen in das zweite Hebeplattformhubwerk 37 im Wesentlichen straff gehalten bzw. gestrafft. In einem zweiten Schritt wird durch Hinauslassen des ersten Hebeplattformzugmittels 38 aus dem ersten Hebeplattformhubwerk 36 die Hebeplattform 30 um das durch die zweite Aufhängestelle 41 gebildeten Schwenkzentrum bis etwa ins Querschnittszentrum des die Hebeplattform 30 empfangenden Aufzugsschachts 6.2 geschwenkt. In einem dritten Schritt wird dann die Hebeplattform 30 durch Hereinziehen oder Hinauslassen von mindestens dem zweiten Hebeplattformzugmittel 39 in das zweite bzw. aus dem zweiten Hebeplattformhubwerk 37 auf die für sie vorgesehene Vertikalposition in dem die Hebeplattform empfangenden Aufzugsschacht 6.2 gebracht. Auch in Fig. 3 markiert der Pfeil 53 den Winkel, um den das erste Hebeplattformzugmittel 38, und der Pfeil 56 markiert den Winkel, um den das zweite Hebeplattformzugmittel 39 im Verlauf der einen Teil des Transfers bildenden Seitwärtsverschiebung der Hebeplattform 30 geschwenkt werden. Die Pfeile 57 markieren auch hier den Weg, den die Hebeplattform 30 während ihrer Seitwärtsverschiebung gemäss der hier beschriebenen Ausführungsform des Verfahrens zurücklegt. Der Pfeil 55 markiert den Winkel, um den das zweite Hebeplattformzugmittel 39 infolge des Anhebens der Hebeplattform beim ersten Schritt geschwenkt wird.
Nachdem die Hebeplattform 30 in dem sie empfangenden Aufzugsschacht 6.2 abgestützt und gesichert ist, kann sie zum Anheben der im genannten Aufzugsschacht 6.2 vorhandenen - momentan noch auf einem tieferen Niveau positionierten und daher in Fig. 3 nicht sichtbaren - Antriebsplattform verwendet werden. Auch bei dieser Ausführungsform des Verfahrens kann ein Transfer der Hebeplattform 30 jeweils vor oder nach einem Anheben der Hebeplattform auf ein neues, höheres Gebäudeniveau erfolgen. Durch Wiederholen des beschriebenen Transfers lässt sich die Hebeplattform 30 auch zwischen Aufzugsschächten 6.1, 6.2, 6.3 verschieben, zwischen welchen mindestens ein weiterer Aufzugsschacht angeordnet ist.

Fig. 4 zeigt im Wesentlichen ebenfalls einen vergrösserten Ausschnitt aus der Aufzugsanlage gemäss Fig. 1. Sie dient der Veranschaulichung der Wirkungsweise einer weiteren Ausführungsform des Verfahrens zum Transferieren einer Hebeplattform 30 aus einem der Aufzugsschächte 6.1, 6.2, (6.3) in einen anderen Aufzugsschacht.
Auch bei der hier beschriebenen Ausführungsform ist an der Hebeplattform 30 ein Antriebsplattformhubwerk 63 mit zugeordnetem Antriebsplattformzugmittel 34 montiert, das zum Anheben von jeweils einer der Antriebsplattformen 5 der mindestens zwei Aufzüge auf ein der aktuellen Gebäudehöhe angepasstes höheres Niveau dient.

Zum Anheben einer der Antriebsplattformen 5 wird jeweils die Hebeplattform 30 oberhalb der anzuhebenden Antriebsplattform 5 im zugeordneten Aufzugsschacht positioniert und abgestützt, wonach das Antriebsplattformzugmittel 34 des an der Hebeplattform 30 montierten Antriebsplattformhubwerks 63 an die anzuhebende Antriebsplattform 5 gekoppelt wird.

Auch bei der Ausführungsform gemäss Fig. 4 sind auf der Hebeplattform 30 zwei vorzugsweise durch Elektromotoren angetriebene, als erstes und zweites Hebeplattformhubwerk 36, 37 bezeichnete Seilzugvorrichtungen fixiert. Das erste Hebeplattformhubwerk 36 wirkt mit einem ersten Hebeplattformzugmittel 38 zusammen, und das zweite Hebeplattformhubwerk 37 wirkt mit einem zweiten Hebeplattformzugmittel 39 zusammen, um die Hebeplattform durch koordiniertes Betätigen der Hebeplattformhubwerke anheben und seitwärts verschieben zu können. Unterhalb der Hebeplattformhubwerke 36, 37 ist auch bei der hier vorliegenden Ausführungsform ein Auffangbehälter 43 an der Hebeplattform 30 angebracht. In diesem Auffangbehälter werden die losen Abschnitte der Hebeplattformzugmittel 38, 39 aufgefangen, die beim Hereinziehen der tragenden Abschnitte der Hebeplattformzugmittel in die Hebeplattformhubwerke 36, 37 aus den Hebeplattformhubwerken ausgestossen werden.

Auch bei der hier vorliegenden Ausführungsform ist das erste Hebeplattformzugmittel 38 vom ersten Hebeplattformhubwerk 36 aus zu einer ersten Aufhängestelle 40 geführt und dort befestigt, wobei diese erste Aufhängestelle 40 oberhalb der Ausgangsposition der Hebeplattform 30 im Bereich des Querschnittszentrums des die Hebeplattform abgebenden Aufzugsschachts auf diesem Aufzugsschacht abgestützt ist. Das zweite Hebeplattformzugmittel 39 ist vom zweiten Hebeplattformhubwerk 37 aus zu einer zweiten Aufhängestelle 41 geführt und dort ebenfalls befestigt (die Darstellung des zweiten Hebeplattformzugmittels 39 in der Ausgangsposition der Hebeplattform 30 ist unterbrochen, weil sie die Darstellung des Hebeplattformzugmittels in einer Folgeposition der Hebeplattform überdecken würde). Die zweite Aufhängestelle 41 ist in etwa derselben Höhe wie die erste Aufhängestelle 40 oberhalb der Hebeplattform 30 im Bereich des Querschnittszentrums des die Hebeplattform 30 empfangenden Aufzugsschachts auf diesem Aufzugsschacht abgestützt. Oberhalb von jedem der beiden Hebeplattformhubwerke 36, 37 ist je ein vorzugsweise als Rolle ausgebildeter Umlenkkörper 50 an der Hebeplattform 30 montiert. Diese Umlenkkörper 50 haben die Aufgabe, die während des Transfers der Hebeplattform in variablen Richtungen zur jeweiligen Aufhängestelle abgelenkten Hebeplattformzugmittel 38, 39 in korrekter Richtung zu den Hebeplattformhubwerken zu führen. Als Abstützung für die Aufhängestellen 40, 41 dient auch hier vorzugsweise mindestens eine Schutzplattform 45, die als vertikal verschiebbare Tragstruktur ausgebildet ist. Diese auch zum Schutz des Montagepersonals vor herunterfallenden Gegenständen zwingend erforderliche Schutzplattform wird vorzugsweise im Bereich der sich während der Bauphase nach oben verschiebenden oberen Enden der mindestens zwei Aufzugsschächte 6.1, 6.2 temporär installiert und abgestützt.

Zum Transferieren der Hebeplattform 30 vom die Hebeplattform abgebenden Aufzugsschacht 6.1 zu dem hier die Hebeplattform empfangenden Aufzugsschacht 6.2 wird in einem ersten Schritt durch Hereinziehen des ersten Hebeplattformzugmittels 38 in das erste Hebeplattformhubwerk 36 die Hebeplattform 30 vertikal von ihren Stützstellen 27 abgehoben. In einem zweiten Schritt wird die Hebeplattform 30 durch Hereinziehen des zweiten Hebeplattformzugmittels 39 in das zweite Hebeplattformhubwerk 37 um die erste Aufhängestelle 40 als Schwenkzentrum bis etwa zur Mitte zwischen den genannten Aufzugsschächten geschwenkt. In einem dritten Schritt wird die Hebeplattform 30 durch Hinauslassen des ersten Hebeplattformzugmittels 38 aus dem ersten Hebeplattformhubwerk 36 um die zweite Aufhängestelle 41 als Schwenkzentrum bis etwa ins Querschnittszentrum des die Hebeplattform empfangenden Aufzugsschachts geschwenkt, und in einem vierten Schritt wird die Hebeplattform durch Hereinziehen oder Hinauslassen von mindestens dem zweiten Hebeplattformzugmittel 39 in das zweite bzw. aus dem zweiten Hebeplattformhubwerk 37 in Vertikalrichtung auf ihre vorgesehene Vertikalposition in dem die Hebeplattform empfangenden Aufzugsschacht gebracht.
Der Pfeil 53 markiert den Winkel, um den das erste Hebeplattformzugmittel 38 im Verlauf des zweiten Schrittes geschwenkt wird, und der Pfeil 55 markiert den Winkel, um den das zweite Hebeplattformzugmittel 39 im Verlauf des zweiten Schrittes geschwenkt wird. Der Pfeil 54 markiert den Winkel, um den das erste Hebeplattformzugmittel 38 im Verlauf des dritten Schrittes geschwenkt wird, und der Pfeil 56 markiert den Winkel, um den das zweite Hebeplattformzugmittel 39 im Verlauf des dritten Schrittes geschwenkt wird. Der Pfeil 57.2 markiert hier den Weg, den die Hebeplattform 30 während des zweiten Schrittes zurücklegt, und der Pfeil 57.3 markiert den Weg, den die Hebeplattform während des dritten Schrittes zurücklegt.

Nachdem die Hebeplattform 30 in dem sie empfangenden Aufzugsschacht 6.2 abgestützt und gesichert ist, kann sie zum Anheben der im genannten Aufzugsschacht 6.2 vorhandenen - momentan noch auf einem tieferen Niveau positionierten und daher in Fig. 4 nicht sichtbaren - Antriebsplattform verwendet werden. Auch bei dieser Ausführungsform des Verfahrens kann ein Transfer der Hebeplattform 30 jeweils vor oder nach einem Anheben der Hebeplattform auf ein neues, höheres Gebäudeniveau erfolgen, und durch Wiederholen des beschriebenen Transfers lässt sich die Hebeplattform 30 auch zwischen Aufzugsschächten 6.1, 6.2, 6.3 verschieben, zwischen welchen mindestens ein weiterer Aufzugsschacht angeordnet ist.

Aus Fig. 4 ist für den Fachmann leicht erkennbar, dass eine annähernd geradlinige Seitwärtsverschiebung der Hebeplattform 30 erreicht werden kann, indem der zweite und der dritte Schritt des vorstehend beschriebenen Transfers in kleinere Teilschritte aufgeteilt werden. Dies kann dadurch bewirkt werden, dass während der Seitwärtsverschiebung der Hebeplattform die beiden Hebeplattformhubwerke 36, 37 mehrmals abwechselnd betätigt werden.

Fig. 5 zeigt im Wesentlichen ebenfalls einen vergrösserten Ausschnitt aus der Aufzugsanlage gemäss Fig. 1. Sie dient der Veranschaulichung der Wirkungsweise einer weiteren Ausführungsform des Verfahrens zum Transferieren einer Hebeplattform 30 aus einem der Aufzugsschächte 6.1, 6.2, (6.3) in einen anderen Aufzugsschacht.
Wie bei den Ausführungsformen gemäss den Fig. 3 und 4 ist bei der hier beschriebenen Ausführungsform an der Hebeplattform 30 ein Antriebsplattformhubwerk 63 mit zugeordnetem Antriebsplattformzugmittel 34 montiert, das zum Anheben von jeweils einer der Antriebsplattformen 5 der mindestens zwei Aufzüge auf ein der aktuellen Gebäudehöhe angepasstes höheres Niveau dient. Zum Anheben einer der Antriebsplattformen 5 wird jeweils die Hebeplattform 30 oberhalb der anzuhebenden Antriebsplattform 5 im zugeordneten Aufzugsschacht positioniert und abgestützt, wonach das Antriebsplattformzugmittel 34 des an der Hebeplattform 30 montierten Antriebsplattformhubwerks 63 an die anzuhebende Antriebsplattform 5 gekoppelt wird.

Auch bei der Ausführungsform gemäss Fig. 5 sind auf der Hebeplattform 30 zwei vorzugsweise durch Elektromotoren angetriebene, als erstes und zweites Hebeplattformhubwerk 36, 37 bezeichnete Seilzugvorrichtungen fixiert. Das erste Hebeplattformhubwerk 36 wirkt mit einem ersten Hebeplattformzugmittel 38 zusammen, und das zweite Hebeplattformhubwerk 37 wirkt mit einem zweiten Hebeplattformzugmittel 39 zusammen, um die Hebeplattform durch koordiniertes Betätigen der Hebeplattformhubwerke anheben und seitwärts verschieben zu können. Im Unterschied zu den vorstehend beschriebenen Ausführungsformen ist hier jedes der beiden Hebeplattformzugmittel 38, 39 doppelt geführt, d. h. jedes der beiden Hebeplattformzugmittel bildet ein so genanntes 2:1-Zugsystem. Des Weiteren sind bei der vorliegenden Ausführungsform Sicherungszugmittel 38A und 39A angeordnet, die sich im Wesentlichen parallel zu jedem der beiden Hebeplattformzugmittel 38, 39 erstrecken. Details dieser Merkmale sowie deren Wirkung und Vorteile sind in den folgenden Abschnitten dieser Beschreibung erläutert.

Unterhalb der Hebeplattformhubwerke 36, 37 ist auch bei der hier vorliegenden Ausführungsform ein Auffangbehälter 43 an der Hebeplattform 30 angebracht. In diesem Auffangbehälter werden die losen Abschnitte der Hebeplattformzugmittel 38, 39 aufgefangen, die beim Hereinziehen der tragenden Abschnitte der Hebeplattformzugmittel in die Hebeplattformhubwerke 36, 37 aus den Hebeplattformhubwerken ausgestossen werden. In der Schnittdarstellung A-A der Fig. 5 sind ausserdem seitlich an der Hebeplattform 30 angebrachte, stossdämpfende Elemente 75 erkennbar, die geeignet sind, die Hebeplattform während des Transfers zwischen Schachtwänden zu führen, oder die bei einem allenfalls auftretenden Aufprall der Hebeplattform an Wänden oder anderen Komponente der Aufzugsschächte Beschädigungen verhindern sollen. Solche stossdämpfenden Elemente 75 können bei allen Ausführungsformen des Verfahrens vorzugsweise an allen vier Seiten der Hebeplattform 30 angebracht werden und vorzugsweise als elastische Rollen oder als Elastikpuffer ausgebildet sein.

Bei der Ausführungsform gemäss Fig. 5 wird das erste Hebeplattformzugmittel 38 vom ersten Hebeplattformhubwerk 36 aus zu einer eine erste Aufhängestelle 40 bildenden Hebeplattformzugmittel-Umlenkrolle 40.1 und anschliessend zurück zu einer im Bereich der beiden Hebeplattformhubwerke an der Hebeplattform angeordneten Fixiereinrichtung 65 geführt und dort befestigt. Die genannte erste Aufhängestelle 40 ist oberhalb der Ausgangsposition der Hebeplattform 30 im Bereich des Querschnittszentrums des die Hebeplattform abgebenden Aufzugsschachts auf diesem Aufzugsschacht 6.1 abgestützt.

Das zweite Hebeplattformzugmittel 39 wird vom zweiten Hebeplattformhubwerk 37 aus zu einer eine zweite Aufhängestelle 41 bildenden Hebeplattformzugmittel-Umlenkrolle 41.1 und anschliessend zurück zu der erwähnten Fixiereinrichtung 65 geführt und dort ebenfalls befestigt. Die zweite Aufhängestelle 41 ist in etwa derselben Höhe wie die erste Aufhängestelle 40 oberhalb der Hebeplattform 30 im Bereich des Querschnittszentrums des die Hebeplattform 30 empfangenden Aufzugsschachts 6.2 auf diesem Aufzugsschacht abgestützt. Auch bei der hier vorliegenden Ausführungsform sind oberhalb der beiden Hebeplattformhubwerke 36, 37 je ein vorzugsweise als Rolle ausgebildeter Umlenkkörper 50 an der Hebeplattform 30 montiert. Diese Umlenkkörper 50 haben die Aufgabe, die während des Transfers der Hebeplattform in variablen Richtungen zur jeweiligen Aufhängestelle abgelenkten, durch die Hebeplattformhubwerke angetriebenen Abschnitte der Hebeplattformzugmittel 38, 39 in korrekter Richtung zu den Hebeplattformhubwerken zu führen. Dargestellt sind hier auch Umlenkkörper 66 zum Umlenken der zur Fixiereinrichtung 65 geführten Abschnitte der Hebeplattformzugmittel 38, 39. Als Abstützung für die die Aufhängestellen 40, 41 bildenden Hebeplattformzugmittel-Umlenkrollen 40.1, 41.1 dient auch hier vorzugsweise mindestens eine Schutzplattform 45, die als vertikal verschiebbare Tragstruktur ausgebildet ist. Diese auch zum Schutz des Montagepersonals vor herunterfallenden Gegenständen zwingend erforderliche Schutzplattform wird vorzugsweise im Bereich der sich während der Bauphase nach oben verschiebenden oberen Enden der mindestens zwei Aufzugsschächte 6.1, 6.2 temporär installiert und abgestützt.

Der Vorgang des Transfers der Hebeplattform 30 vom die Hebeplattform abgebenden Aufzugsschacht 6.1 zu dem hier die Hebeplattform empfangenden Aufzugsschacht 6.2 entspricht im Wesentlichen dem im Zusammenhang mit Fig. 4 beschriebenen Vorgang. In einem ersten Schritt wird durch Hereinziehen des ersten Hebeplattformzugmittels 38 in das erste Hebeplattformhubwerk 36 die Hebeplattform 30 vertikal von ihren Stützstellen 27 abgehoben. In einem zweiten Schritt wird die Hebeplattform 30 durch Hereinziehen des zweiten Hebeplattformzugmittels 39 in das zweite Hebeplattformhubwerk 37 um die erste Aufhängestelle 40 als Schwenkzentrum bis etwa zur Mitte zwischen den genannten Aufzugsschächten geschwenkt. In einem dritten Schritt wird die Hebeplattform 30 durch Hinauslassen des ersten Hebeplattformzugmittels 38 aus dem ersten Hebeplattformhubwerk 36 um die zweite Aufhängestelle 41 als Schwenkzentrum bis etwa ins Querschnittszentrum des die Hebeplattform empfangenden Aufzugsschachts geschwenkt, und in einem vierten Schritt wird die Hebeplattform durch Hereinziehen oder Hinauslassen von mindestens dem zweiten Hebeplattformzugmittel 39 in das zweite bzw. aus dem zweiten Hebeplattformhubwerk 37 in Vertikalrichtung auf ihre vorgesehene Vertikalposition in dem die Hebeplattform empfangenden Aufzugsschacht gebracht.
Der Pfeil 57.2 markiert hier den Weg, den die Hebeplattform 30 während des zweiten Schrittes zurücklegt, und der Pfeil 57.3 markiert den Weg, den die Hebeplattform während des dritten Schrittes zurücklegt.

Selbstverständlich kann bei einer Ausführungsform mit doppelt geführten Hebeplattformzugmitteln und/oder mit Sicherungszugmitteln der Transfer bzw. die Seitwärtsverschiebung auch in der in den Fig. 2 und 3 gezeigten Weise durchgeführt werden.

Nachdem die Hebeplattform 30 in dem sie empfangenden Aufzugsschacht 6.2 abgestützt und gesichert ist, kann sie zum Anheben der im genannten Aufzugsschacht 6.2 vorhandenen - momentan noch auf einem tieferen Niveau positionierten und daher in Fig. 5 nicht sichtbaren - Antriebsplattform verwendet werden. Auch bei dieser Ausführungsform des Verfahrens kann ein Transfer der Hebeplattform 30 jeweils vor oder nach einem Anheben der Hebeplattform auf ein neues, höheres Gebäudeniveau erfolgen, und durch Wiederholen des beschriebenen Transfers lässt sich die Hebeplattform 30 auch zwischen Aufzugsschächten 6.1, 6.2, 6.3 verschieben, zwischen welchen mindestens ein weiterer Aufzugsschacht angeordnet ist.

Ein Vorteil des in Fig. 5 dargestellten Verfahrens gegenüber den in den Fig. 1-4 beschriebenen Verfahren besteht darin, dass durch die doppelt geführten Hebeplattformzugmittel (2:1-Aufhängung) die Zugkräfte in den Hebeplattformzugmitteln, die erforderlichen Antriebskräfte der Hebeplattformhubwerke und die Haltekräfte in den Fixiereinrichtungen der Hebeplattformzugmittel halbiert werden.

Bei dem in Fig. 5 dargestellten Verfahren zum Transferieren einer Hebeplattform 30 aus einem der Aufzugsschächte 6.1, 6.2, (6.3) in einen anderen Aufzugsschacht, sind ausserdem Sicherungszugmittel 38A, 39A vorhanden, die als Absturzsicherung für die Hebeplattform 30 während ihres Transfers dienen und im Wesentlichen parallel zu den Hebeplattformzugmitteln 38, 39 angeordnet sind. Im Schnitt A-A der Fig. 5 sind die im Aufriss durch die Hebeplattformzugmittel 38, 39 verdeckten Sicherungszugmittel 38A, 39A erkennbar. Jedes der Sicherungszugmittel ist einerseits an der Hebeplattform 30 fixiert und wird von der Hebeplattform 30 aus zu einer im Bereich einer der bereits für die Hebeplattformzugmittel 38, 39 vorgesehenen Aufhängestellen 40, 41 befestigten Sicherungszugmittel-Umlenkrolle 40.2, 41.2 und anschliessend zurück zur Hebeplattform 30 und durch eine auf der Hebeplattform befestigte Zugmittelfangvorrichtung 70, 71 geführt. Diese Zugmittelfangvorrichtung 70, 71 blockiert das Sicherungszugmittel und damit ein Absinken der Hebeplattform 30, wenn eine Geschwindigkeit oder eine Beschleunigung, mit der sich das Sicherungszugmittel durch die Fangeinrichtung bewegt, ein bestimmtes Limit überschreitet. Ein weiterer Vorteil des in Fig. 5 dargestellten Verfahrens gegenüber den in den Fig. 1-4 beschriebenen Verfahren besteht damit darin, dass mit der beschriebenen Absturzsicherung das Risiko von Personenschäden und Materialschäden beim Transferieren der Hebeplattform erheblich reduziert wird. Dank der Führung des Sicherungszugmittels über eine Sicherungszugmittel-Umlenkrolle (2:1-Aufhängung) wird die bei einem allenfalls erforderlichen Einsatz der Absturzsicherung auftretende Belastung des Sicherungszugmittels und der der Zugmittelfangvorrichtung vorteilhafterweise halbiert.

Fig. 6 zeigt im Wesentlichen ebenfalls einen vergrösserten Ausschnitt aus der Aufzugsanlage gemäss Fig. 1. Sie dient der Veranschaulichung der Wirkungsweise einer weiteren Ausführungsform des Verfahrens zum Transferieren einer Hebeplattform 30 aus einem der Aufzugsschächte 6.1, 6.2, (6.3) in einen anderen Aufzugsschacht.
Wie auch bei den Ausführungsformen gemäss den Fig. 3 bis 5, ist bei der hier beschriebenen Ausführungsform ein Antriebsplattformhubwerk 63 mit zugeordnetem Antriebsplattformzugmittel 34 an der Hebeplattform 30 montiert, welches Antriebsplattformhubwerk 63 zum Anheben von jeweils einer der Antriebsplattformen 5 der mindestens zwei im Gebäude zu installierenden Aufzüge auf ein der aktuellen Gebäudehöhe angepasstes, höheres Niveau dient. Zum Anheben einer der Antriebsplattformen 5 wird jeweils die einzige Hebeplattform 30 oberhalb der anzuhebenden Antriebsplattform 5 im zugeordneten Aufzugsschacht positioniert und abgestützt, wonach das Antriebsplattformzugmittel 34 des an der Hebeplattform 30 montierten Antriebsplattformhubwerks 63 an die anzuhebende Antriebsplattform 5 gekoppelt wird.

Die Ausführungsform des Verfahrens gemäss Fig. 6 unterscheidet sich von den Ausführungsformen gemäss Fig. 1-5 dadurch, dass die einen Teil des Transfers bildende Seitwärtsverschiebung der Hebeplattform 30 nicht durch koordiniertes Betätigen von zwei auf zwei Hebeplattformzugmittel wirkenden Hebeplattformhubwerken erreicht wird. Die Seitwärtsverschiebung erfolgt hier durch horizontales Verschieben eines Horizontalfahrwerks 80, an dem die Hebeplattform 30 anhebbar und absenkbar aufgehängt wird. Ausserdem erfolgt sowohl das Anheben der Hebeplattform auf ein dem Fortschritt der Gebäudeerstellung angepasstes höheres Niveau als auch das zur Durchführung eines Transfers erforderliche Anheben und Absenken der Hebeplattform mittels eines einzigen, auf ein einziges Hebeplattformzugmittel 38 wirkendes Hebeplattformhubwerk 36. Für die Seitwärtsverschiebung beim Transfer der Hebeplattform von einem die Hebeplattform abgebenden zu einem die Hebeplattform empfangenden Aufzugsschacht wird das Horizontalfahrwerk 80 vorzugsweise entlang einer durch einen Stahlträger gebildeten Horizontalfahrbahn 81 verschoben, die jeweils temporär oberhalb der zu transferierenden Hebeplattform mindestens zwischen dem die Hebeplattform abgebenden und dem die Hebeplattform empfangenden Aufzugsschacht montiert und auf diesen Aufzugsschächten abgestützt wird. Diese Abstützung der Horizontalfahrbahn auf den Aufzugsschächten erfolgt bei der hier beschriebenen Ausführungsform vorzugsweise über mindestens eine Schutzplattform 45, die als vertikal im Aufzugsschacht verschiebbare und darin abstützbare Tragstruktur ausgebildet ist. Diese auch zum Schutz vor herunterfallenden Gegenständen dienende Schutzplattform wird vorzugsweise im Bereich der sich im Verlauf der Bauphase nach oben verschiebenden oberen Enden der mindestens zwei Aufzugsschächte 6.1, 6.2 temporär installiert. Das einzige, vorzugsweise durch einen Elektromotor angetriebene Hebeplattformhubwerk 36 ist bei der Ausführungsform gemäss Fig. 6 an der Hebeplattform 30 fixiert. Es könnte jedoch auch an dem genannten Horizontalfahrwerk montiert sein. Das Hebeplattformhubwerk 36 wirkt mit einem Hebeplattformzugmittel 38 zusammen, um die Hebeplattform anheben können. Bei der dargestellten Ausführungsform ist das Hebeplattformzugmittel 38 doppelt geführt, d. h., es bildet ein so genanntes 2: 1-Zugsystem, indem es vom Hebeplattformhubwerk aus aufwärts zu einer an dem Horizontalfahrwerk vorhandenen Hebeplattformzugmittel-Umlenkrolle 40.1 und nachher zurück zu einer an der Hebeplattform 30 angeordneten Fixiereinrichtung 65 geführt und dort fixiert wird. Selbstverständlich ist auch eine Ausführungsform mit einfach geführtem oder mit mehr als zweifach geführtem Hebeplattformzugmittel (Mehrfacheinscherung) realisierbar. Auch bei der Ausführungsform gemäss Fig. 6 ist es möglich und zweckmässig, ein Sicherungszugmittel mit einer Zugmittelfangvorrichtung (beides in Fig. 6 nicht sichtbar) anzuordnen, wie dies bereits im Zusammenhang mit der Ausführungsform gemäss Fig. 5 beschrieben ist. Ein solches Sicherungszugmittel erstreckt sich im Wesentlichen parallel zum Hebeplattformzugmittel 38 und blockiert ein Absinken der Hebeplattform 30, wenn die Geschwindigkeit, mit der sich das Sicherungszugmittel durch die Zugmittelfangvorrichtung bewegt, ein bestimmtes Limit überschreitet. Unterhalb des Hebeplattformhubwerks 36 ist auch bei der hier vorliegenden Ausführungsform ein Auffangbehälter 43 an der Hebeplattform 30 angebracht, in welchem der lose Abschnitt des Hebeplattformzugmittels 38 aufgefangen wird, der beim Hereinziehen des tragenden Abschnitts des Hebeplattformzugmittels in das Hebeplattformhubwerk 36 aus dem Hebeplattformhubwerk ausgestossen wird.

Als Antrieb zum Seitwärtsverschieben der Hebeplattform 30 entlang der Horizontalfahrbahn 81 wird vorzugsweise das auf der Hebeplattform installierte, zum Anheben der Antriebsplattformen dienende Antriebsplattformhubwerk 63 oder das auf der Hebeplattform 30 installierte, zum Anheben der Hebeplattform dienende Hebeplattformhubwerk 36 verwendet. Dabei wird das Zugmittel 34 des Antriebsplattformhubwerks bzw. das Zugmittel 38 des Hebeplattformhubwerks 36 so angeordnet, dass es sich im Wesentlichen horizontal von dem jeweiligen Hubwerk aus bis zu einem im Bereich des die Hebeplattform empfangenden Aufzugsschachts vorhandenen Befestigungspunkt 83 erstreckt.

## Patentansprüche

1. Verfahren zum Errichten von mindestens zwei Aufzügen (3.1, 3.2, 3.3) in einem sich in seiner Bauphase befindenden Gebäude (2), wobei die nutzbaren Hubhöhen dieser Aufzüge an eine zunehmende Höhe des Gebäudes angepasst werden,
wobei jeder der mindestens zwei Aufzüge (3.1, 3.2, 3.3) in einem ihm zugeordneten Aufzugsschacht (6.1, 6.2, 6.3) des Gebäudes (2) angeordnet wird und eine Antriebsplattform (5) mit einer Aufzugsantriebsmaschine (14) umfasst, welche Aufzugsantriebsmaschine über eine Treibscheibe (13) und mindestens ein flexibles Tragmittel (15) eine Aufzugskabine (9) sowie ein Gegengewicht (10) trägt und antreibt, wobei zum Anpassen der nutzbaren Hubhöhen Hubvorgänge durchgeführt werden, bei welchen abwechselnd jeweils eine der Antriebsplattformen (5) der mindestens zwei Aufzüge (3.1, 3.2, 3.3) im zugeordneten Aufzugsschacht (6.1, 6.2, 6.3) auf ein höheres Niveau angehoben und dort arretiert wird,
**dadurch gekennzeichnet, dass**
zur Durchführung dieser Hubvorgänge eine einzige Hebeplattform (30) verwendet wird, die temporär oberhalb der jeweils anzuhebenden Antriebsplattform (5) in dem dieser Antriebsplattform zugeordneten Aufzugsschacht (6.1, 6.2, 6.3) fixiert wird und eine Tragkonstruktion bildet, über welche eine zum Anheben der Antriebsplattform (5) erforderliche Hubkraft auf tragende Elemente des Aufzugsschachts (6.1, 6.2, 6.3) übertragen wird.

2. Verfahren nach Anspruch 1, **dadurch gekennzeichnet, dass** zum Anheben der Antriebsplattformen (5) ein Antriebsplattformhubwerk (33) mit einem Antriebsplattformzugmittel (34) auf der Hebeplattform (30) installiert wird, wobei zur Durchführung eines Hubvorgangs das Antriebsplattformzugmittel (34) an die jeweils anzuhebende Antriebsplattform (5) gekoppelt wird.

3. Verfahren nach Anspruch 1, **dadurch gekennzeichnet, dass** zum Anheben der Antriebsplattformen (5) auf jeder der Antriebsplattformen (5) je ein Antriebsplattformhubwerk (33) mit einem Antriebsplattformzugmittel (34) installiert wird, wobei zur Durchführung eines Hubvorgangs jeweils das Antriebsplattformzugmittel (34) des Antriebsplattformhubwerks (33) der anzuhebenden Antriebsplattform (5) an die oberhalb dieser Antriebsplattform positionierte Hebeplattform (30) gekoppelt wird.

4. Verfahren nach einem der Ansprüche 1 bis 3, **dadurch gekennzeichnet, dass** zum abwechselnden Anheben der mindestens zwei Antriebsplattformen (5) ein Transfer der Hebeplattform (30) zwischen den Aufzugsschächten (6.1, 6.2, 6.3) der mindestens zwei Aufzüge (3.1, 3.2, 3.3) durchgeführt wird, wozu die Hebeplattform (30) an einem durch ein erstes Hebeplattformhubwerk (36) angetriebenen ersten Hebeplattformzugmittel (38) sowie an einem durch ein zweites Hebeplattformhubwerk (37) angetriebenen zweiten Hebeplattformzugmittel (39) aufgehängt wird und der Transfer der Hebeplattform (30) durch koordinierte Betätigung der beiden Hebeplattformhubwerke (36, 37) bewirkt wird.

5. Verfahren nach Anspruch 4, **dadurch gekennzeichnet, dass** das erste Hebeplattformzugmittel (38) von dem auf der Hebeplattform (30) installierten ersten Hebeplattformhubwerk (36) aus zu einer ersten Aufhängestelle (40) geführt und dort befestigt wird, wobei diese erste Aufhängestelle (40) oberhalb der Hebeplattform (30) im Bereich eines Querschnittszentrums des die Hebeplattform (30) abgebenden Aufzugsschachts (6.1, 6.2, 6.3) auf diesem Aufzugsschacht abgestützt ist, und dass das zweite Hebeplattformzugmittel (39) von dem ebenfalls auf der Hebeplattform (30) installierten zweiten Hebeplattformhubwerk (37) aus zu einer zweiten Aufhängestelle (41) geführt und dort befestigt wird, wobei die zweite Aufhängestelle (41) oberhalb der Hebeplattform (30) im Bereich eines Querschnittszentrums des die Hebeplattform (30) empfangenden Aufzugsschachts (6.1, 6.2, 6.3) auf diesem Aufzugsschacht abgestützt ist.

6. Verfahren nach Anspruch 4, **dadurch gekennzeichnet, dass** das erste Hebeplattformzugmittel (38) von dem auf der Hebeplattform (30) installierten ersten Hebeplattformhubwerk (36) aus zu einer ersten Aufhängestelle (40) geführt wird, dort eine erste Hebeplattformzugmittel-Umlenkrolle (40.1) umschlingt, zur Hebeplattform (30) zurückgeführt und an dieser befestigt wird, wobei die erste Aufhängestelle (40) oberhalb der Hebeplattform (30) im Bereich eines Querschnittszentrums des die Hebeplattform (30) abgebenden Aufzugsschachts (6.1, 6.2, 6.3) auf diesem Aufzugsschacht abgestützt ist, und dass
das zweite Hebeplattformzugmittel (39) von dem ebenfalls auf der Hebeplattform (30) installierten zweiten Hebeplattformhubwerk (37) aus zu einer zweiten Aufhängestelle (41) geführt wird, dort eine zweite Hebeplattformzugmittel-Umlenkrolle (41.1) umschlingt, zur Hebeplattform (30) zurückgeführt und an dieser befestigt wird, wobei die zweite Aufhängestelle (41) oberhalb der Hebeplattform im Bereich eines Querschnittszentrums des die Hebeplattform (30) empfangenden Aufzugsschachts (6.1, 6.2, 6.3) auf diesem Aufzugsschacht abgestützt ist.

7. Verfahren nach Anspruch 6, **dadurch gekennzeichnet, dass** zum Transferieren der Hebeplattform (30) vom die Hebeplattform abgebenden Aufzugsschacht (6.1, 6.2, 6.3) zum die Hebeplattform empfangenden Aufzugsschacht (6.1, 6.2, 6.3) in einem ersten Schritt durch Hereinziehen des ersten Hebeplattformzugmittels (38) in das erste Hebeplattformhubwerk (36) die Hebeplattform (30) von ihren Stützstellen (27) abgehoben wird,
dass in einem zweiten Schritt durch Hereinziehen des zweiten Hebeplattformzugmittels (39) in das zweite Hebeplattformhubwerk (37) die Hebeplattform (30) um die erste Aufhängestelle (40) als Schwenkzentrum bis etwa ins Querschnittszentrum des die Hebeplattform empfangenden Aufzugsschachts (6.1, 6.2, 6.3) geschwenkt wird, und dass in einem dritten Schritt die Hebeplattform (30) durch Hereinziehen oder Hinauslassen von mindestens dem zweiten Hebeplattformzugmittel (39) in das zweite bzw. aus dem zweiten Hebeplattformhubwerk (37) auf die für sie vorgesehene Vertikalposition in dem die Hebeplattform (30) empfangenden Aufzugsschacht (6.1, 6.2, 6.3) gebracht wird.

8. Verfahren nach Anspruch 6, **dadurch gekennzeichnet, dass** zum Transferieren der Hebeplattform (30) vom die Hebeplattform abgebenden Aufzugsschacht zum die Hebeplattform empfangenden Aufzugsschacht (6.1, 6.2, 6.3) in einem ersten Schritt durch Hereinziehen des ersten Hebeplattformzugmittels (38) in das erste Hebeplattformhubwerk (36) die Hebeplattform (30) vertikal angehoben wird, wobei oder wonach das zweite Hebeplattformzugmittel (39) durch Hereinziehen in das zweite Hebeplattformhubwerk (37) im Wesentlichen straff gehalten bzw. gestrafft wird,
dass in einem zweiten Schritt durch Hinauslassen des ersten Hebeplattformzugmittels (38) aus dem ersten Hebeplattformhubwerk (36) die Hebeplattform (30) um die zweite Aufhängestelle (41) als Schwenkzentrum bis etwa ins Querschnittszentrum des die Hebeplattform (30) empfangenden Aufzugsschachts (6.1, 6.2, 6.3) geschwenkt wird, und dass in einem dritten Schritt die Hebeplattform (30) durch Hereinziehen oder Hinauslassen von mindestens dem zweiten Hebeplattformzugmittel (39) in das zweite bzw. aus dem zweiten Hebeplattformhubwerk (37) auf die für sie vorgesehene Vertikalposition in dem die Hebeplattform (30) empfangenden Aufzugsschacht (6.1, 6.2, 6.3) gebracht wird.

9. Verfahren nach Anspruch 6, **dadurch gekennzeichnet, dass** zum Transferieren der Hebeplattform (30) vom die Hebeplattform abgebenden Aufzugsschacht (6.1, 6.2, 6.3) zum die Hebeplattform empfangenden Aufzugsschacht (6.1, 6.2, 6.3) die Hebeplattform in einem ersten Schritt durch Hereinziehen des ersten Hebeplattformzugmittels (38) in das erste Hebeplattformhubwerk (36) vertikal angehoben wird, in einem zweiten Schritt die Hebeplattform (30) durch Hereinziehen des zweiten Hebeplattformzugmittels (39) in das zweite Hebeplattformhubwerk (37) um die erste Aufhängestelle (40) als Schwenkzentrum bis etwa zur Mitte zwischen den genannten Aufzugsschächten (6.1, 6.2, 6.3) geschwenkt wird, in einem dritten Schritt die Hebeplattform (30) durch Hinauslassen des ersten Hebeplattformzugmittels (38) aus dem ersten Hebeplattformhubwerk (36) um die zweite Aufhängestelle (41) als Schwenkzentrum bis etwa ins Querschnittszentrum des die Hebeplattform (30) empfangenden Aufzugsschachts (6.1, 6.2, 6.3) geschwenkt wird, und in einem vierten Schritt die Hebeplattform (30) durch Hereinziehen oder Hinauslassen von mindestens dem zweiten Hebeplattformzugmittel (39) in das zweite bzw. aus dem zweiten Hebeplattformhubwerk (37) auf ihre vorgesehene Vertikalposition in dem die Hebeplattform (30) empfangenden Aufzugsschacht (6.1, 6.2, 6.3) gebracht wird.

10. Verfahren nach einem der Ansprüche 7 bis 9, **dadurch gekennzeichnet, dass** während einer einen Teil des Transfers bildenden Seitwärtsverschiebung der Hebeplattform (30) die beiden Hebeplattformhubwerke (36, 37) mehrmals abwechselnd betätigt werden, um eine annähernd geradlinige Seitwärtsverschiebung der Hebeplattform (30) zu bewirken.

11. Verfahren nach einem der Ansprüche 5 bis 10, **dadurch gekennzeichnet, dass** die Aufhängestellen (40, 41), an welchen die ersten und zweiten Hebeplattformzugmittel (38, 39) fixiert oder umgelenkt werden, an mindestens einer Schutzplattform (45) angeordnet werden, die vertikal verschiebbar im Bereich der sich während der Bauphase nach oben verschiebenden oberen Enden der mindestens zwei Aufzugsschächte (6.1, 6.2, 6.3) temporär installiert und abgestützt wird.

12. Verfahren nach einem der Ansprüche 5 bis 11, **dadurch gekennzeichnet, dass** als Absturzsicherung für die Hebeplattform (30) während des Vorgangs des Transfers mindestens ein Sicherungszugmittel (38A, 39A) montiert wird, das einerseits an der Hebeplattform (30) fixiert wird, von der Hebeplattform aus zu einer im Bereich einer der Aufhängestellen (40, 41) für die Hebeplattformzugmittel (38, 39) befestigten Sicherungszugmittel-Umlenkrolle (40.2, 41.2) und anschliessend zurück zur Hebeplattform (30) und durch eine auf der Hebeplattform befestigte Zugmittelfangvorrichtung (70, 71) geführt wird, welche Zugmittelfangvorrichtung das Sicherungszugmittel (38A, 39A) und damit ein Absinken der Hebeplattform (30) blockiert, wenn eine Geschwindigkeit, mit der sich das Sicherungszugmittel durch die Zugmittelfangvorrichtung (70, 71) bewegt, ein bestimmtes Limit überschreitet.

13. Verfahren nach einem der Ansprüche 5 bis 12, **dadurch gekennzeichnet, dass** vor der Durchführung eines der Hubvorgänge, bei denen abwechselnd jeweils eine der Antriebsplattformen (5) der mindestens zwei Aufzüge (3.1, 3.2, 3.3) auf ein höheres Niveau angehoben wird, ein entsprechendes Anheben der Hebeplattform (30) innerhalb eines der mindestens zwei Aufzugsschächte (6.1, 6.2, 6.3) durch mindestens eines der Hebeplattformhubwerke (36, 37) mit dem zugeordneten, zu einer Aufhängestelle (40, 41) geführten Hebeplattformzugmittel (38, 39) durchgeführt wird.

14. Verfahren nach einem der Ansprüche 4 bis 13, **dadurch gekennzeichnet, dass** an mindestens einer Seite der Hebeplattform (30) mindestens ein stossdämpfendes Element (75) in Form einer elastischen Rolle oder eines Elastikpuffers montiert wird.

15. Verfahren nach Anspruch 1, **dadurch gekennzeichnet, dass** zum abwechselnden Anheben der mindestens zwei Antriebsplattformen (5) ein Transfer der Hebeplattform (30) von einem der mindestens zwei Aufzugsschächte (6.1, 6.2, 6.3) zu einem anderen der mindestens zwei Aufzugsschächte durchgeführt wird, wobei die Hebeplattform (30) entlang einer für diesen Transfer temporär installierten Horizontalfahrbahn (81) verschoben wird.

## Claims

1. Method for constructing at least two elevators (3.1, 3.2, 3.3) in a building (2) under construction, the usable lifting heights of said elevators being adapted incrementally to an increasing height of the building,
each of the at least two elevators (3.1, 3.2, 3.3) being arranged in an elevator shaft (6.1, 6.2, 6.3) of the building (2) associated with the elevator and comprising a drive platform (5) having an elevator drive machine (14), which elevator drive machine supports and drives an elevator car (9) and a counterweight (10) by means of a traction sheave (13) and at least one flexible suspension means (15), and, in order to adapt the usable lifting heights, lifting operations being performed, in which one of the drive platforms (5) of the at least two elevators (3.1, 3.2, 3.3) is alternately lifted to a higher level in the associated elevator shaft (6.1, 6.2, 6.3) and is locked there,
**characterized in that**,
in order to perform said lifting operations, a single lifting platform (30) is used, which is temporarily fastened above the particular drive platform (5) to be lifted, in the elevator shaft (6.1, 6.2, 6.3) associated with said drive platform, and which forms a supporting construction, by means of which a lifting force required to lift the drive platform (5) is transferred to supporting elements of the elevator shaft (6.1, 6.2, 6.3).

2. Method according to claim 1, **characterized in that**
a drive platform hoist (33) having a drive platform traction means (34) is installed on the lifting platform (30) in order to lift the drive platforms (5), the drive platform traction means (34) being coupled to the particular drive platform (5) to be lifted in order to perform a lifting operation.

3. Method according to claim 1, **characterized in that**
a drive platform hoist (33) having a drive platform traction means (34) is installed on each of the drive platforms (5) in order to lift the drive platforms (5), the drive platform traction means (34) of the drive platform hoist (33) of the drive platform (5) to be lifted being coupled to the lifting platform (30) positioned above said drive platform in order to perform a lifting operation.

4. Method according to any of claims 1 to 3, **characterized in that**
the lifting platform (30) is transferred between the elevator shafts (6.1, 6.2, 6.3) of the at least two elevators (3.1, 3.2, 3.3) in order to alternately lift the at least two drive platforms (5), for which purpose the lifting platform (30) is suspended on a first lifting platform traction means (38) driven by a first lifting platform hoist (36) and on a second lifting platform traction means (39) driven by a second lifting platform hoist (37), and the transfer of the lifting platform (30) is effected by a coordinated actuation of the two lifting platform hoists (36, 37).

5. Method according to claim 4, **characterized in that**
the first lifting platform traction means (38) is guided from the first lifting platform hoist (36) installed on the lifting platform (30) to a first suspension point (40) and attached there, said first suspension point (40) being supported above the lifting platform (30) in the region of the cross-sectional center of the elevator shaft (6.1, 6.2, 6.3) delivering the lifting platform (30) by said elevator shaft, and **in that** the second lifting platform traction means (39) is guided from the second lifting platform hoist (37) also installed on the lifting platform (30) to a second suspension point (41) and attached there, the second suspension point (41) being supported above the lifting platform (30) in the region of the cross-sectional center of the elevator shaft (6.1, 6.2, 6.3) receiving the lifting platform (30) by said elevator shaft.

6. Method according to claim 4, **characterized in that**
the first lifting platform traction means (38) is guided from the first lifting platform hoist (36) installed on the lifting platform (30) to a first suspension point (40), there wraps around a first lifting platform traction means deflection roller (40.1), is returned to the
lifting platform (30) and is attached thereto, the first
suspension point (40) being supported above the lifting platform (30) in the region of the cross-sectional center of the elevator shaft (6.1, 6.2, 6.3) delivering the lifting platform (30) by said elevator shaft, and **in that**
the second lifting platform traction means (39) is guided from the second lifting platform lifting hoist (37) also installed on the lifting platform (30) to a second suspension point (41), there wraps around a second lifting platform traction means deflection roller (41.1), is returned to the lifting platform (30) and is attached thereto, the second suspension point (41) being supported above the lifting platform in the region of the cross-sectional center of the elevator shaft (6.1, 6.2, 6.3) receiving the lifting platform (30) by said elevator shaft.

7. Method according to claim 6, **characterized in that**,
in order to transfer the lifting platform (30) from the elevator shaft (6.1, 6.2, 6.3) delivering the lifting platform to the elevator shaft (6.1, 6.2, 6.3) receiving the lifting platform, the lifting platform (30), in a first step, is lifted off its support points (27) by retracting the first lifting platform traction means (38) into the first lifting platform hoist (36),
**in that**, in a second step, the lifting platform (30) is pivoted about the first suspension point (40) as a pivot center approximately into the cross-sectional center of the elevator shaft (6.1, 6.2, 6.3) receiving the lifting platform by retracting the second lifting platform traction means (39) into the second lifting platform hoist (37), and **in that**, in a third step, the lifting platform (30) is moved to its intended vertical position in the elevator shaft (6.1, 6.2, 6.3) receiving the lifting platform (30) by retracting or extending at least the second lifting platform traction means (39) into or from the second lifting platform hoist (37).

8. Method according to claim 6, **characterized in that**,
in order to transfer the lifting platform (30) from the elevator shaft delivering the lifting platform to the elevator shaft (6.1, 6.2, 6.3) receiving the lifting platform, the lifting platform (30), in a first step, is lifted vertically by retracting the first lifting platform traction means (38) into the first lifting platform hoist (36), after which the second lifting platform traction means (39) is kept substantially taut or is tightened by retracting into the second lifting platform hoist (37), **in that**, in a second step, the lifting platform (30) is pivoted about the second suspension point (41) as a pivot center approximately into the cross-sectional center of the elevator shaft (6.1, 6.2, 6.3) receiving the lifting platform (30) by extending the first lifting platform traction means (38) from the first lifting platform hoist (36), and **in that**, in a third step, the lifting platform (30) is moved to its intended vertical position in the elevator shaft (6.1, 6.2, 6.3) receiving the lifting platform (30) by retracting or extending at least the second lifting platform traction means (39) into or from the second lifting platform hoist (37).

9. Method according to claim 6, **characterized in that**,
in order to transfer the lifting platform (30) from the elevator shaft (6.1, 6.2, 6.3) delivering the lifting platform to the elevator shaft (6.1, 6.2, 6.3) receiving the lifting platform, the lifting platform, in a first step, is lifted vertically by retracting the first lifting platform traction means (38) into the first lifting platform hoist (36), in a second step, the lifting platform (30) is pivoted about the first suspension point (40) as a pivot center approximately to the middle between said elevator shafts (6.1, 6.2, 6.3) by retracting the second lifting platform traction means (39) into the second lifting platform hoist (37), in a third step, the lifting platform (30) is pivoted about the second suspension point (41) as a pivot center approximately into the cross-sectional center of the elevator shaft (6.1, 6.2, 6.3) receiving the lifting platform (30) by extending the first lifting platform traction means (38) from the first lifting platform hoist (36), and in a fourth step, the lifting platform (30) is moved to its intended vertical position in the elevator shaft (6.1, 6.2, 6.3) receiving the lifting platform (30) by retracting or extending at least the second lifting platform traction means (39) into or from the second lifting platform hoist (37).

10. Method according to any of claims 7 to 9, **characterized in that** the two lifting platform hoists (36, 37) are actuated several times alternately during the sideways movement of the lifting platform (30), which forms part of the transfer, in order to effect an approximately linear sideways movement of the lifting platform (30).

11. Method according to any of claims 5 to 10, **characterized in that**
the suspension points (40, 41), at which the first and second lifting platform traction means (38, 39) are fastened or deflected, are arranged on at least one protective platform (45) which is installed in a vertically movable manner in and supported by the region of the upper ends of the at least two elevator shafts (6.1, 6.2, 6.3), which move upward during the construction phase.

12. Method according to any of claims 5 to 11, **characterized in that**
at least one safety traction means (38A, 39A) is mounted as fall protection for the lifting platform (30) during the transfer process, which safety traction means is fastened to the lifting platform (30), is guided from the lifting platform to a safety traction means deflection roller (40.2, 41.2) attached in the region of one of the suspension points (40, 41) for the lifting platform traction means (38, 39), and subsequently is guided back to the lifting platform (30) and through a traction means safety catch (70, 71) attached to the lifting platform, said traction means safety catch blocking the safety traction means (38A, 39A) and thus preventing a lowering of the lifting platform (30) when a speed, at which the safety traction means moves through the traction means safety catch (70, 71), exceeds a specific limit.

13. Method according to any of claims 5 to 12, **characterized in that**,
prior to performing one of the lifting operations, in which one of the drive platforms (5) of the at least two elevators (3.1, 3.2, 3.3) is alternately lifted to a higher level, the lifting platform (30) is lifted correspondingly within one of the at least two elevator shafts (6.1, 6.2, 6.3) by at least one of the lifting platform hoists (36, 37) with the associated lifting platform traction means (38, 39) guided to a suspension point (40, 41).

14. Method according to any of claims 4 to 13, **characterized in that**
at least one shock-absorbing element (75) in the form of a resilient roller or a resilient buffer is mounted on at least one side of the lifting platform (30).

15. Method according to claim 1, **characterized in that**,
in order to alternately lift the at least two drive platforms (5), the lifting platform (30) is transferred from one of the at least two elevator shafts (6.1, 6.2, 6.3) to another of the at least two elevator shafts, the lifting platform (30) being moved along a horizontal track (81) temporarily installed for said transfer.

## Revendications

1. Procédé de montage d'au moins deux ascenseurs (3.1, 3.2, 3.3) dans un bâtiment (2) en phase de construction, les hauteurs de levage utilisables de ces ascenseurs étant adaptées à une hauteur croissante du bâtiment,
chacun des au moins deux ascenseurs (3.1, 3.2, 3.3) étant disposé dans une cage d'ascenseur (6.1, 6.2, 6.3) attribuée audit ascenseur du bâtiment (2) et comprenant une plate-forme d'entraînement (5) comportant une machine d'entraînement d'ascenseur (14), ladite machine d'entraînement d'ascenseur supportant et entraînant une cabine d'ascenseur (9) et un contrepoids (10) à l'aide d'une poulie de traction (13) et d'au moins un élément de support flexible (15), des opérations de levage étant effectuées pour adapter les hauteurs de levage utilisables, durant lesquelles l'une des plates-formes d'entraînement (5) respective des au moins deux ascenseurs (3.1, 3.2, 3.3) étant élevée tour à tour à un niveau supérieur dans la cage d'ascenseur (6.1, 6.2, 6.3) attribuée audit ascenseur et y étant verrouillée,
**caractérisé en ce**
**qu'**une seule plate-forme élévatrice (30) est utilisée pour effectuer lesdites opérations de levage, laquelle plate-forme élévatrice est fixée temporairement au-dessus de la plate-forme d'entraînement (5) à lever respective dans la cage d'ascenseur (6.1, 6.2, 6.3) attribuée à cette plate-forme d'entraînement et forme une structure de support sur laquelle une force de levage requise pour lever la plate-forme d'entraînement (5) est transmise aux éléments porteurs de la cage d'ascenseur (6.1, 6.2, 6.3).

2. Procédé selon la revendication 1, **caractérisé en ce**
**qu'**un treuil de levage de plate-forme d'entraînement (33) comportant un moyen de traction de plate-forme d'entraînement (34) est installé sur la plate-forme élévatrice (30) pour lever les plates-formes d'entraînement (5), le moyen de traction de plate-forme d'entraînement (34) étant couplé à la plate-forme d'entraînement (5) à lever respective pour effectuer un processus de levage.

3. Procédé selon la revendication 1, **caractérisé en ce**
**qu'**un treuil de levage de plate-forme d'entraînement (33) comportant un moyen de traction de plate-forme d'entraînement (34) est installé sur chacune des plates-formes d'entraînement (5) pour lever les plates-formes d'entraînement (5), le moyen de traction de plate-forme d'entraînement (34) respectif du treuil de levage de plate-forme d'entraînement (33) de la plate-forme d'entraînement (5) à lever est couplé à la plate-forme élévatrice (30) positionnée au-dessus de ladite plate-forme d'entraînement pour effectuer un processus de levage.

4. Procédé selon l'une des revendications 1 à 3, **caractérisé en ce qu'**un transfert de la plate-forme élévatrice (30) entre les cages d'ascenseur (6.1, 6.2, 6.3) des au moins deux ascenseurs (3.1, 3.2, 3.3) est effectué pour lever tour à tour les au moins deux plates-formes d'entraînement (5), à cette fin, la plate-forme élévatrice (30) est suspendue à un premier moyen de traction de plate-forme élévatrice (38) entraîné par un premier treuil de levage de plate-forme élévatrice (36) et à un second moyen de traction de plate-forme élévatrice (39) entraîné par un second treuil de levage de plate-forme élévatrice (37) et le transfert de la plate-forme élévatrice (30) est amené par un actionnement coordonné des deux treuils de levage de plate-forme élévatrice (36, 37).

5. Procédé selon la revendication 4, **caractérisé en ce que**
le premier moyen de traction de plate-forme élévatrice (38) est guidé depuis le premier treuil de levage de plate-forme élévatrice (36) installé sur la plate-forme élévatrice (30) jusqu'à un premier point de suspension (40) et y est fixé, ce premier point de suspension (40) étant soutenu sur cette cage d'ascenseur au-dessus de la plate-forme élévatrice (30) dans la zone d'un centre de section transversale de la cage d'ascenseur (6.1, 6.2, 6.3) délivrant la plate-forme élévatrice (30), et que
le second moyen de traction de plate-forme élévatrice (39) est guidé depuis le second treuil de plate-forme élévatrice (37), qui est également installé sur la plate-forme élévatrice (30), jusqu'à un second point de suspension (41) et y est fixé, le second point de suspension (41) étant soutenu sur cette cage d'ascenseur au-dessus de la plate-forme élévatrice (30) dans la zone d'un centre de section transversale de la cage d'ascenseur (6.1, 6.2, 6.3) recevant la plate-forme élévatrice (30).

6. Procédé selon la revendication 4, **caractérisé en ce que**
le premier moyen de traction de plate-forme élévatrice (38) est guidé depuis le premier treuil de levage de plate-forme élévatrice (36) installé sur la plate-forme élévatrice (30) jusqu'à un premier point de suspension (40), puis s'enroule autour d'une première poulie de renvoi de moyen de traction de plate-forme élévatrice (40.1), afin de retourner à la plate-forme élévatrice (30) et être attaché à celle-ci, le premier point de suspension (40) étant soutenu sur cette cage d'ascenseur au-dessus de la plate-forme élévatrice (30) dans la zone d'un centre de section transversale de la cage d'ascenseur (6.1, 6.2, 6.3) délivrant la plate-forme élévatrice (30), et que
le second moyen de traction de plate-forme élévatrice (39) est guidé depuis le second treuil de levage de plate-forme élévatrice (37), qui est également installé sur la plate-forme élévatrice (30), jusqu'à un second point de suspension (41), puis s'enroule autour d'une seconde poulie de renvoi de moyen de traction de plate-forme élévatrice (41.1), afin de retourner à la plate-forme élévatrice (30) et être attaché à celle-ci, le second point de suspension (41) étant soutenu sur cette cage d'ascenseur au-dessus de la plate-forme élévatrice dans la zone d'un centre de section transversale de la cage d'ascenseur (6.1, 6.2, 6.3) recevant la plate-forme élévatrice (30).

7. Procédé selon la revendication 6, **caractérisé en ce que**
la plate-forme élévatrice (30) est soulevée de ses points de support (27) pour transférer la plate-forme élévatrice (30) de la cage d'ascenseur (6.1, 6.2, 6.3) délivrant la plate-forme élévatrice à la cage d'ascenseur (6.1, 6.2, 6.3) recevant la plate-forme élévatrice dans une première étape en faisant passer le premier moyen de traction de plate-forme élévatrice (38) dans le premier treuil de levage de plate-forme élévatrice (36),
dans une deuxième étape, la plate-forme élévatrice (30) est pivotée autour du premier point de suspension (40) en tant que centre de pivotement jusqu'à approximativement le centre de section transversale de la cage d'ascenseur recevant la plate-forme élévatrice (6.1, 6.2, 6.3) en faisant passer le second moyen de traction de plate-forme élévatrice (39) dans le second treuil de levage de plate-forme élévatrice (37), et
dans une troisième étape, la plate-forme élévatrice (30) est amenée dans le second ou hors du second treuil de levage de plate-forme élévatrice (37) à la position verticale prévue à cet effet dans la cage d'ascenseur (6.1, 6.2, 6.3) recevant la plate-forme élévatrice (30) en faisant passer ou en laissant sortir au moins le second moyen de traction de plate-forme élévatrice (39).

8. Procédé selon la revendication 6, **caractérisé en ce que**
la plate-forme élévatrice (30) est soulevée verticalement dans une première étape en faisant passer le premier moyen de traction de plate-forme élévatrice (38) dans le premier treuil de levage de plate-forme élévatrice (36) pour transférer la plate-forme élévatrice (30) de la cage d'ascenseur délivrant la plate-forme élévatrice vers la cage d'ascenseur (6.1, 6.2, 6.3) recevant la plate-forme élévatrice, dans lequel ou après quoi le second moyen de traction de plate-forme élévatrice (39) est maintenu ou serré sensiblement en étant passé dans le second treuil de levage de plate-forme élévatrice (37),
dans une deuxième étape, la plate-forme élévatrice (30) est pivotée autour du second point de suspension (41) en tant que centre de pivotement jusqu'à approximativement le centre de section transversale de la cage d'ascenseur (6.1, 6.2, 6.3) recevant la plate-forme élévatrice (30) en laissant le premier moyen de traction de plate-forme élévatrice (38) sortir du premier treuil de levage de plate-forme élévatrice (36), et
dans une troisième étape, la plate-forme élévatrice (30) est amenée dans le second ou hors du second treuil de levage de plate-forme élévatrice (37) à la position verticale prévue à cet effet dans la cage d'ascenseur (6.1, 6.2, 6.3) recevant la plate-forme élévatrice (30) en faisant passer ou en laissant sortir au moins le second moyen de traction de plate-forme élévatrice (39).

9. Procédé selon la revendication 6, **caractérisé en ce que**
dans une première étape, la plate-forme élévatrice est soulevée verticalement en faisant passer le premier moyen de traction de plate-forme élévatrice (38) dans le premier treuil de levage de plate-forme élévatrice (36) pour transférer la plate-forme élévatrice (30) de la cage d'ascenseur (6.1, 6.2, 6.3) délivrant la plate-forme élévatrice jusqu'à la cage d'ascenseur (6.1, 6.2, 6.3) recevant la plate-forme élévatrice, dans une deuxième étape, la plate-forme élévatrice (30) est pivotée autour du premier point de suspension (40) en tant que centre de pivotement jusqu'à approximativement le milieu entre lesdites cages d'ascenseur (6.1, 6.2, 6.3) en faisant passer le second moyen de traction de plate-forme élévatrice (39) dans le second treuil de levage de plate-forme élévatrice (37), dans une troisième étape, la plate-forme élévatrice (30) est pivotée autour du second point de suspension (41) en tant que centre de pivotement jusqu'à approximativement le centre de section transversale de la cage d'ascenseur (6.1, 6.2, 6.3) recevant la plate-forme élévatrice (30) en laissant le premier moyen de traction de plate-forme élévatrice (38) sortir du premier treuil de levage de plate-forme élévatrice (36) et dans une quatrième étape la plate-forme élévatrice (30) est amenée dans le second ou hors du second treuil de levage de plate-forme élévatrice (37) à sa position verticale prévue dans la cage d'ascenseur (6.1, 6.2, 6.3) recevant la plate-forme élévatrice (30) en faisant passer ou en laissant sortir au moins le second moyen de traction de plate-forme élévatrice (39).

10. Procédé selon l'une des revendications 7 à 9, **caractérisé en ce que** lors d'un déplacement latéral de la plate-forme élévatrice (30) faisant partie du transfert, les deux treuils de levage de plate-forme élévatrice (36, 37) sont actionnés plusieurs fois tour à tour pour réaliser un déplacement latéral approximativement rectiligne de la plate-forme élévatrice (30).

11. Procédé selon l'une des revendications 5 à 10, **caractérisé en ce que** les points de suspension (40, 41), auxquels les premier et second moyens de traction de plate-forme élévatrice (38, 39) sont fixés ou réorientés, sont disposés sur au moins une plate-forme de protection (45) qui est temporairement installée et soutenue de manière déplaçable verticalement dans la zone des extrémités supérieures des au moins deux cages d'ascenseur (6.1, 6.2, 6.3) se déplaçant vers le haut pendant la phase de construction.

12. Procédé selon l'une des revendications 5 à 11, **caractérisé en ce qu'**au moins un moyen de traction de sécurité (38A, 39A) est monté en tant que protection antichute pour la plate-forme élévatrice (30) pendant le processus de transfert, lequel moyen de traction de sécurité est fixé d'un côté à la plate-forme élévatrice (30), et est guidé de la plate-forme élévatrice jusqu'à une poulie de renvoi de moyen de traction de sécurité (40.2, 41.2) fixée dans la zone de l'une des suspensions (40, 41) pour les moyens de traction de plate-forme élévatrice (38, 39) grâce à un dispositif d'arrêt de moyen de traction (70, 71) fixé à la plate-forme élévatrice puis de retour à la plate-forme élévatrice (30), lequel dispositif d'arrêt de moyen de sécurité bloque le moyen de traction de sécurité (38A, 39A) et donc un abaissement de la plate-forme élévatrice (30) si une vitesse à laquelle le moyen de traction de sécurité se déplace à travers le dispositif d'arrêt de moyen de traction (70, 71) dépasse une certaine limite.

13. Procédé selon l'une des revendications 5 à 12, **caractérisé en ce qu'**avant de mettre en œuvre l'un des processus de levage dans lequel l'une des plates-formes d'entraînement (5) des au moins deux ascenseurs (3.1, 3.2, 3.3) respective est élevée tour à tour à un niveau supérieur, un levage correspondant de la plate-forme élévatrice (30) est effectué à l'intérieur de l'une des au moins deux cages d'ascenseur (6.1, 6.2, 6.3) par au moins l'un des treuils de levage de plate-forme élévatrice (36, 37) avec les moyens de traction de plate-forme élévatrice (38, 39) attribués guidés vers un point de suspension (40, 41).

14. Procédé selon l'une des revendications 4 à 13, **caractérisé en ce qu'**au moins un élément amortisseur (75) sous la forme d'un rouleau élastique ou d'un tampon élastique est monté sur au moins un côté de la plate-forme élévatrice (30).

15. Procédé selon la revendication 1, **caractérisé en ce**
**qu'**un transfert de la plate-forme élévatrice (30) de l'une des au moins deux cages d'ascenseur (6.1, 6.2, 6.3) à un autre des au moins deux cages d'ascenseur est effectué pour soulever tour à tour les au moins deux plates-formes d'entraînement (5), la plate-forme élévatrice (30) étant déplacée le long d'une voie de circulation horizontale (81) installée temporairement pour ce transfert.
